# EUROPÄISCHE PATENTANMELDUNG

(11) **EP 4 439 514 A1**
(43) Veröffentlichungstag der Anmeldung: **02.10.2024**
(21) Anmeldenummer: 23165822.0
(22) Anmeldetag: 31.03.2023
(51) Int. Cl.: G08B 25/14

(54) **ZENTRALE SOWIE VERFAHREN UND COMPUTERPROGRAMM ZUR KONFIGURATION EINER ZENTRALE**

(71) Anmelder: Minimax Viking Research & Development GmbH, 23840 Bad Oldesloe (DE)
(72) Erfinder: MANDELKAU, Detlef, 23840, Bad Oldesloe (DE); HARTWIG, Steffen, 23840, Bad Oldesloe (DE)
(74) Vertreter: Eisenführ Speiser

(57) **Zusammenfassung**

Die Erfindung betrifft eine Zentrale, insbesondere eine Brandmelder- und/oder Löschsteuerzentrale, und ein Zentralensystem, umfassend mehrere Zentralen. Außerdem betrifft die Erfindung ein Verfahren sowie ein Computerprogrammprodukt zur Konfiguration einer Zentrale. Die Zentrale (1, 1a, 1b), insbesondere Brandmelder- und/oder Löschsteuerzentrale, umfasst eine Kommunikationsschnittstelle (6), die dazu ausgebildet ist, Daten (101) zur Konfiguration der Zentrale (1) zu empfangen, und eine softwarebasierte speicherprogrammierbare Steuerung (SPS) (7) mit einer Funktionslogik (8), die mittels Funktionsbausteinen (31, 32, 41, 42) konfigurierbar ist. Die Zentrale weist ein Botschaftssystems (9) auf, umfassend verschiedene Botschaftsbausteine, insbesondere Botschaftssenderbausteine (51) und Botschaftsempfängerbausteine (52), wobei das Botschaftssystem (9) dazu eingerichtet ist, mittels der Botschaftssenderbausteine (51), insbesondere in Abhängigkeit von SPS-Signalen, Botschaften mit Informationen über eine auszuführende Funktion der Zentrale (1, 1a, 1b) über Botschaftskanäle (60) zu versenden, und mittels der Botschaftsempfängerbausteine (52) von den Botschaftssenderbausteinen (51) über die Botschaftskanäle (60) versendete Botschaften zu empfangen und in Abhängigkeit von den empfangenen Botschaften SPS-Signale auszulösen, die insbesondere ausgebildet sind, um eine Steuerungsfunktion der Zentrale auszuführen, vorzugsweise eine Steuerungsfunktion zu aktivieren oder zu deaktivieren.

## Beschreibung

Die Erfindung betrifft eine Zentrale, insbesondere eine Brandmelder- und/oder Löschsteuerzentrale. Ferner betrifft die Erfindung ein Zentralensystem, umfassend mehrere Zentralen. Außerdem betrifft die Erfindung ein Verfahren zur Konfiguration einer Zentrale und ein Computerprogrammprodukt zur Konfiguration einer Zentrale.

Als Brandmeldeanlagen werden Gefahrenmeldeanlagen (GMA) bezeichnet, die Personen zum direkten Hilferuf bei Brandgefahren dienen und/oder Brände zu einem frühen Zeitpunkt erkennen und melden.

Als Brandmelderzentrale (BMZ) wird ein Teil einer Brandmeldeanlage bezeichnet. Sie dient dazu, Meldungen von Brandmeldern zu empfangen, zu verarbeiten und optisch oder akustisch darzustellen, die Meldergruppe bzw. den Meldebereich hervorzuheben und eventuell aufzuzeichnen sowie sich selbst und die Brandmelder zu kontrollieren und Störungen anzuzeigen. Die Brandmelderzentrale kann bei Brandmeldung ein Signal zur Alarmierung, z.B. an die Feuerwehr, weitergeben, und/oder ein Signal für die vorhandene automatische Brandschutzeinrichtung, z.B. zu einer Feuerlöschanlage, übermitteln.

Es ist bekannt, dass die Konfiguration von Zentralen, beispielsweise von Brandmelder- und/oder Löschsteuerzentralen, aufwändig ist. So ist insbesondere bei größeren Anlagen eine große Zahl von Teilnehmern, wie Meldern, Alarmmittel, etc., und deren Verhalten zu definieren und aufeinander abzustimmen. Jeder Teilnehmer, beispielsweise, hat unterschiedliche Anforderungen an die Anschlüsse, Ansteuerung und Auswertung.

Softwarebasierte SPS Steuerungen sind hinlänglich bekannt. Neben relativ primitiven Bausteinen wie logischen Gattern stehen auch komplexe Bausteine wie z.B. ganze Meldergruppen zur Verfügung, um normgerechte Funktionen zu kapseln und Funktionsänderungen durch Parametrierung in einem definierten begrenzten Umfang zuzulassen, damit ein normgerechtes Verhalten auch bei beliebigen Zusammenschaltungen gewährleistet ist. Insbesondere Zulassungsverfahren können Funktionsänderungen erfordern, die durch eine andere Verbindung oder Parametrierung von SPS-Bausteinen nicht realisierbar sind. In diesen Fällen muss typischerweise die interne Funktion von komplexen Bausteinen durch eine Änderung der Software angepasst werden.

Änderungen der Software für die Konfiguration und Steuerung der Zentrale sind häufig mit einem hohen Aufwand verbunden. Dies ist insbesondere der Fall bei Brandmelder- und/oder Löschsteuerzentralen, die mittels einer softwarebasierten speicherprogrammierbaren Steuerung (SPS) konfiguriert oder gesteuert werden. Dabei lassen sich zwar zusätzliche Funktionen der Zentrale hinzufügen. Allerdings können bestehende Funktionen der Zentrale nur in einem vorgegebenen Rahmen deaktiviert oder geändert werden. Diese Änderungsmöglichkeiten reichen häufig nicht aus, um im Rahmen einer zugelassenen Zentrale gewünschte Änderungen an der Software vornehmen zu können, denn eine Zulassung, also eine Genehmigung durch eine zuständige Stelle, muss bei einer neuen Konfiguration und/oder einer Änderung der Software in der Regel erneut eingeholt werden. Dazu wird in der Regel ein relativ zeitaufwendiger Zulassungsprozess durchlaufen, der entsprechend zu einem hohen Aufwand durch Änderungen führen kann.

Vor diesem Hintergrund ist es eine Aufgabe der vorliegenden Erfindung, eine verbesserte Lösung bereitzustellen, welche die genannten Probleme adressiert. Insbesondere ist es Aufgabe der Erfindung, eine Lösung bereitzustellen, mit der eine schnellere, einfachere und flexiblere Konfiguration einer Zentrale ermöglicht wird.

Gemäß einem ersten Aspekt wird die Aufgabe gelöst durch eine Zentrale, insbesondere eine Brandmelder- und/oder Löschsteuerzentrale, die Zentrale umfassend eine Kommunikationsschnittstelle, die dazu ausgebildet ist, Daten zur Konfiguration der Zentrale zu empfangen, eine softwarebasierte speicherprogrammierbare Steuerung (SPS) mit einer Funktionslogik, die mittels Funktionsbausteinen konfigurierbar ist. Wenn im Folgenden von speicherprogrammierbarer Steuerung gesprochen ist, ist ebenfalls die softwarebasierte speicherprogrammierbare Steuerung gemeint.

Erfindungsgemäß ist vorgesehen, dass die Zentrale ein Botschaftssystem aufweist, das verschiedene Botschaftsbausteine innerhalb der SPS umfasst, wobei das Botschaftssystem Botschaftssenderbausteine und Botschaftsempfängerbausteine umfasst, wobei das Botschaftssystem dazu eingerichtet ist, mittels der Botschaftssenderbausteine, insbesondere in Abhängigkeit von SPS-Signalen, Botschaften mit Informationen über eine auszuführende Funktion der Zentrale über Botschaftskanäle zu versenden, und mittels der Botschaftsempfängerbausteine von den Botschaftssenderbausteinen über die Botschaftskanäle versendete Botschaften zu empfangen und in Abhängigkeit von den empfangenen Botschaften SPS-Signale auszulösen, die insbesondere ausgebildet sind, um mindestens eine Steuerungsfunktion der Zentrale auszuführen, vorzugsweise eine Steuerungsfunktion zu aktivieren oder zu deaktivieren.

Es wird also vorgeschlagen eine Zentrale bereitzustellen, die eine softwarebasierte speicherprogrammierbare Steuerung (SPS) aufweist und die ein Botschaftssystem mit verschiedenen Botschaftsbausteinen, insbesondere Botschaftsempfängerbausteinen und Botschaftssenderbausteinen, aufweist, wobei mittels der Botschaftsbausteine Botschaften empfangen und versendet werden können. Die SPS umfasst insbesondere die Botschaftssenderbausteine und die Botschaftsempfängerbausteine. Die SPS ist insbesondere dazu ausgebildet, SPS-Signale zu erzeugen und zu versenden. Insbesondere können in Abhängigkeit von SPS-Signalen Botschaften versendet werden und in Abhängigkeit von Botschaften SPS-Signale ausgelöst werden. Die auf solche Weise ausgelösten SPS-Signale können mindestens eine Steuerungsfunktion der Zentrale ausführen, also insbesondere die mindestens eine Steuerungsfunktion aktivieren oder deaktivieren. Es kann beispielsweise eine Alarmierungsfunktion der Zentrale aktiviert werden, insbesondere Alarmierungsmittel eingeschaltet werden, und/oder ein Feuerwehrruf ausgelöst werden, und/oder eine Löschanlage aktiviert werden, und/oder eine Brandschutzeinrichtung aktiviert werden, und/oder Betriebsmittel abgeschaltet werden.

Die Zentrale ist vorzugsweise als eine Brandmelder- und/oder Löschsteuerzentrale ausgebildet. Die mindestens eine Steuerungsfunktion der Zentrale kann vorzugsweise verschiedene Funktionen umfassen, die von der Zentrale gesteuert werden können.

Die Kommunikationsschnittstelle ist vorzugsweise als bidirektionale Kommunikationsschnittstelle ausgebildet. Mittels einer solchen bidirektionalen Kommunikationsschnittstelle können sowohl Daten von einem externen System zur Zentrale als auch von der Zentrale zu dem externen System übertragen werden. Mittels der, insbesondere bidirektionalen, Kommunikationsschnittstelle können insbesondere Daten, die zur Konfiguration der Zentrale dienen, von einem externen System, vorzugsweise in Form eines PCs, zur Zentrale übertragen werden. Die Daten können dann auf der Zentrale modifiziert und an das externe System zurückübertragen werden. Die Kommunikationsschnittstelle kann als Hardwareschnittstelle und/oder als Softwareschnittstelle ausgebildet sein. Es ist allerdings bevorzugt, wenn die Kommunikationsschnittstelle als reine Softwareschnittstelle ausgebildet ist.

Die Zentrale umfasst eine softwarebasierte speicherprogrammierbare Steuerung, die auch als Software-SPS oder Soft-SPS bezeichnet werden kann. Die softwarebasierte speicherprogrammierbare Steuerung ermöglicht ein SPS-typisches Verhalten mittels einer Software. Die softwarebasierte speicherprogrammierbare Steuerung (SPS) ist somit insbesondere dazu ausgebildet, SPS-Signale zu versenden. Die softwarebasierte SPS ist vorzugsweise auf einem Mikroprozessor der Zentrale installiert. Die softwarebasierte SPS hat eine Funktionslogik, die mittels Funktionsbausteinen konfiguriert werden kann. Die Zentrale weist vorzugsweise ein Gehäuse auf. Bevorzugt ist die Zentrale modular aufgebaut und weist vorzugsweise eine Vielzahl von Modulen, die auch Funktionsmodule genannt werden können, auf. Diese Module sind vorzugsweise im Gehäuse angeordnet und weisen vorzugsweise Anschlüsse auf, mit denen elektrische Leitungen zur Kommunikation mit Teilnehmern verbunden sein können. Die Zentrale weist vorzugsweise ein Netzteil auf, das am Gehäuse angeordnet sein kann. Außerdem weist die Zentrale vorzugsweise eine Batterieversorgung auf, bevorzugt ist dabei mindestens eine Batterie in dem Gehäuse der Zentrale angeordnet. Die Zentrale weist vorzugsweise eine Signalverarbeitungseinheit mit, optional redundanten, Prozessoren, insbesondere Mikroprozessoren, auf.

Die softwarebasierte SPS ist vorzugsweise ausgebildet, um auf Dispatcher-Basis zu arbeiten. Darunter ist insbesondere zu verstehen, dass Bausteine und die Verarbeitung von deren Verbindungen nacheinander, also sequentiell, ausgeführt wird und keine Kompilierung erfolgt. Es ist demnach besonders bevorzugt, dass die softwarebasierte SPS ohne Kompilierung funktioniert. Es wird also kein Programmcode über die Kommunikationsschnittstelle übertragen, sondern nur die Bausteinbezeichnungen, ihre Parameter und die Verbindungen der Bausteine untereinander. Verglichen mit herkömmlichen Zentralen besteht ein besonderer Vorteil der vorliegenden Erfindung darin, dass zusätzlich zu den Verbindungen Botschaften zur Kommunikation der Bausteine untereinander und mit dem Zentralensystem genutzt werden können. Die Botschaftendefinitionen werden dabei als Parameter der Bausteine übertragen.

Die Kommunikation per Botschaften zwischen den Bausteinen und dem Zentralensystem erfolgt über vordefinierte Systembotschaften.

Die Zentrale weist ein Botschaftssystem auf, das verschiedene Botschaftsbausteine innerhalb der SPS umfasst. Unter einem Botschaftssystem ist insbesondere ein Nachrichtenübermittlungssystem zu verstehen, mit dem eine Kommunikation durch Versenden von Nachrichten zu Empfängern erfolgt. Das Botschaftssystem ist vorzugsweise als ein Beobachter-Muster, insbesondere als ein sogenanntes "publish-subscribe"-Muster, konzipiert. Unter "publish-subscribe" ist dabei ein Nachrichtenmuster zu verstehen, bei dem die Absender von Nachrichten bzw. Botschaften, die sogenannten "Publisher", die Nachrichten nicht so programmieren, dass sie direkt an bestimmte Empfänger, die sogenannten "Subscriber", gesendet werden, sondern die Nachrichten versenden, ohne zu wissen, ob und welche "Subscriber" es gibt. Die Empfänger, also die "Subscriber", empfangen die Nachrichten und verarbeiten nur solche Nachrichten, die für sie von Interesse sind.

Mittels der Botschaftssenderbausteine können Botschaften mit Informationen über eine auszuführende Funktion der Zentrale über Botschaftskanäle versendet werden. Vorzugsweise werden solche Botschaften in Abhängigkeit von SPS-Signalen, die von der softwarebasierten SPS erzeugt wurden, erzeugt und versendet.

Mittels der Botschaftsempfängerbausteine können die von den Botschaftssenderbausteinen über die Botschaftskanäle versendeten Botschaften empfangen werden. Insbesondere können dann in Abhängigkeit von den empfangenen Botschaften SPS-Signale ausgelöst werden, die beispielsweise ausgebildet sein können, eine Steuerungsfunktion der Zentrale auszuführen. Dadurch kann beispielsweise eine Alarmierungsfunktion der Zentrale aktiviert oder deaktiviert werden und/oder eine Auslösung eines Feuerwehrrufs erfolgen, und/oder eine Löschanlage aktiviert oder deaktiviert werden, und/oder Brandschutzeinrichtungen aktiviert oder deaktiviert werden, und/oder Betriebsmitteln abgeschaltet werden. Ein Aktivieren oder Deaktivieren einer Alarmierungsfunktion der Zentrale kann insbesondere ein Einschalten oder Ausschalten von Alarmierungsmitteln umfassen.

Insbesondere die Kombination einer softwarebasierten SPS mit einem Botschaftssystem, das Botschaftsbausteine bereitstellt, bietet mehrere besondere, im Folgenden beschriebene Vorteile für eine Zentrale, da aufgrund der Funktionalität der Botschaftsbausteine ein von SPS-Signalen abhängiges Verhalten der Botschaftsbausteine ermöglicht wird und außerdem ein Auslösen von SPS-Signalen durch die Botschaftsbausteine ermöglicht wird.

Ein Vorteil einer solchen Zentrale liegt darin, dass das Botschaftssystem außerhalb der Schaltung der SPS agieren kann. Dadurch können auf besonders vorteilhafte Weise Funktionen der Zentrale angepasst oder geändert werden, ohne dass die Schaltung innerhalb der SPS dabei verändert werden muss. Es können demnach Funktionen geändert werden, ohne dass es dafür einer Änderung der zugrundeliegenden Software der softwarebasierten SPS bedarf. Dies stellt insbesondere für komplexe Systeme bzw. komplexe Schaltungen einen großen Vorteil dar.

Ein besonderer Vorteil liegt daher darin, dass die bei bekannten Zentralensystemen vorhandenen, starken Einschränkungen bei der Beeinflussungsmöglichkeit fest programmierter Hintergrundfunktionen bei der erfindungsgemäßen Zentrale nicht vorhanden sind und somit im Gegensatz zu herkömmlichen Zentralen eine einfache Anpassung unabhängig von der Schaltungsstruktur möglich ist.

Ein weiterer Vorteil liegt darin, dass die Schaltungen einfacher gestaltet werden können, da Botschaftsbausteine vorhanden sind und Aufgaben des Informationsaustausches mittels der Botschaftsbausteine übernommen werden können. Somit kann im Vergleich zu herkömmlichen Zentralen auf zahlreiche Verbindungsleitungen in der SPS-Schaltung verzichtet werden, wodurch die Schaltungen übersichtlicher und besser handhabbar werden. Auch dies stellt gerade für komplexe Systeme bzw. komplexe Schaltungen einen großen Vorteil dar.

Ein weiterer Vorteil liegt darin, dass projektunabhängige, standardisierte Schaltungen für unterschiedliche Projekte bzw. für unterschiedliche Zentralen verwendet werden können, da eine individuelle Anpassung nicht über eine Anpassung der Schaltung erfolgen muss, sondern mittels Anpassung des Botschaftssystems auf einfache Weise vorgenommen werden kann. Dadurch besteht die Möglichkeit deutlich schneller Anpassungen vorzunehmen.

Es ist besonders bevorzugt, dass die mindestens eine Steuerungsfunktion der Zentrale umfasst: eine Alarmierungsfunktion der Zentrale, insbesondere ein Aktivieren oder Deaktivieren einer Alarmierungsfunktion der Zentrale, und/oder eine Auslösung eines Feuerwehrrufs, und/oder ein Aktivieren oder Deaktivieren einer Löschanlage, und/oder ein Aktivieren oder Deaktivieren von Brandschutzeinrichtungen, und/oder ein Abschalten oder Anschalten von Betriebsmitteln.

Es ist besonders bevorzugt, dass die versendeten Botschaften Wildcards umfassen, wobei die Botschaftsempfängerbausteine die versendeten Botschaften empfangen, wobei jede einzelne der Botschaften mittels Wildcards eine Zeichenkette aufweisen kann, die mehrere Botschaftsempfängerbausteine anspricht, deren Filtermasken keine Wildcards enthalten, sodass eine Botschaft von mehreren Botschaftsempfängerbausteinen verarbeitet werden kann.

Dadurch kann auf besonders vorteilhafte Weise erreicht werden, dass alle Botschaften an alle Botschaftsempfängerbausteine gesendet werden und mittels der Verwendung von Wildcards in den Botschaften diese Botschaften jeweils von mehreren Botschaftsempfängerbausteinen verarbeitet werden können. Die Wildcards ermöglichen somit insbesondere, dass mehrere Botschaftsempfängerbausteine auf einmal mittels einer Botschaft angesprochen werden können.

Es ist besonders bevorzugt, dass die versendeten Botschaften reguläre Ausdrücke, und vorzugsweise Wildcards, umfassen, wobei die Botschaftsempfängerbausteine die versendeten Botschaften empfangen und von den empfangenen Botschaften jeweils ausschließlich diejenigen empfangenen Botschaften verarbeiten, die reguläre Ausdrücke, und vorzugsweise Wildcards, umfassen, welche eine Zeichenkette aufweisen, die die jeweiligen Botschaftsempfängerbausteine anspricht.

Außerdem kann dadurch auf besonders vorteilhafte Weise erreicht werden, dass zwar alle Botschaften an alle Botschaftsempfängerbausteine gesendet werden und somit alle Botschaften von allen Botschaftsempfängerbausteinen empfangen werden, allerdings nur diejenigen Botschaften von den Botschaftsempfängerbausteinen verarbeitet werden, die einen regulären Ausdruck aufweisen, der den jeweiligen Botschaftsempfängerbaustein anspricht. Der reguläre Ausdruck bewirkt somit insbesondere eine Filterfunktion, sodass ein Botschaftsempfängerbaustein anhand der Zeichenkette des regulären Ausdrucks einer empfangenen Botschaft erkennen kann, ob die empfange Botschaft verarbeitet werden soll oder nicht.

Unter regulären Ausdrücken ist insbesondere eine Zeichenkette, die der Beschreibung von Mengen von Zeichenketten mit Hilfe bestimmter syntaktischer Regeln dient, zu verstehen.

Unter Wildcards ist insbesondere ein Platzhalter zu verstehen, mit dem eine Gruppe von Empfängern angesprochen werden kann. Die Verwendung von Wildcards kann auch als Trunkierung bezeichnet werden. Solche Wildcards dienen insbesondere der Abbildung von einer projektspezifisch variablen Anzahl von Botschaftsbaustein-Eingängen und Botschaftsbaustein-Ausgängen. Als Wildcards können unterschiedliche Zeichen verwendet werden. Beispielsweise kann ein Sternchen "*" für kein oder mehrere beliebige Zeichen stehen. Beispielsweise kann ein Punkt "." fürgenau ein beliebiges Zeichen stehen. Beispielsweise kann ein Fragezeichen "?" für kein oder genau ein beliebiges Zeichen stehen. Und beispielsweise kann ein Prozentzeichen "%" eine beliebige Zahl nach einer bestimmten Regel matchen.

Wenn das Botschaftssystem dazu eingerichtet ist, die Botschaftsempfängerbausteine über reguläre Ausdrücke und/oder Wildcards zu adressieren, kann auf besonders vorteilhafte Weise erreicht werden, dass innerhalb eines vorkonfigurierten Basissystems ohne Softwareänderungen Funktionserweiterungen oder -änderungen vorgenommen werden können. Es können also für unterschiedliche Zentralen vorkonfigurierte, standardisierte Basissysteme mit standardisierten Schaltungen verwendet werden, die dann projektspezifisch über das Botschaftssystem bzw. über Botschaftsbausteine, insbesondere Botschaftsempfängerbausteine und Botschaftssenderbausteine, nach den jeweils vorhandenen, individuellen Anforderungen angepasst werden können. Dadurch kann eine deutlich vereinfachtere, schnellere und flexiblere Konfiguration der Zentralen erreicht werden.

Es ist besonders bevorzugt, dass Standardapplikationen beispielsweise von Gaslöschanlagen fabrikmäßig vorkonfiguriert sind und sich vorschriftsmäßig verhalten. Durch die Verwendung von Wildcards in einer solchen fabrikmäßig vorgegebenen Basiskonfiguration lassen sich im Idealfall projektspezifische Ergänzungen hinzufügen, ohne dass dafür Verbindungen zwischen Funktionsbausteinen gezogen werden müssen, denn die Ergänzungen können allein durch Anpassung der Botschaften im projektspezifischen Teil der Konfiguration realisiert werden. Durch dieses besonders vorteilhafte Vorgehen wird die Gefahr der versehentlichen Änderung von normspezifische Funktionen stark verringert.

Es ist besonders bevorzugt, dass die softwarebasierte speicherprogrammierbare Steuerung ferner Botschaftsempfänger und Botschaftssender aufweist, die nicht als Bausteine ausgebildet sind, wobei diese Botschaftsempfänger und Botschaftssender eingerichtet sind, Botschaften, die über die Botschaftskanäle, beispielsweise mittels Botschaftssenderbausteinen, versendet wurden, zu verarbeiten.

Zusätzlich zu den Botschaftsempfängerbausteinen und Botschaftssenderbausteinen können also auch innerhalb der Software Botschaftsempfänger und Botschaftsempfänger verwendet werden, die allerdings im Gegensatz zu den Botschaftsempfängerbausteinen und Botschaftssenderbausteinen nicht als Bausteine ausgebildet sind.

Es ist besonders bevorzugt, dass das Botschaftssystem dazu eingerichtet ist, bei einem Empfang einer Botschaft mittels eines Botschaftsempfängerbausteins die in der empfangenen Botschaft enthaltenen Informationen mit einer dem Botschaftsempfängerbaustein zugewiesenen Information zu vergleichen und bei einer Übereinstimmung zwischen der in der empfangenen Botschaft enthaltenen Information und der dem Botschaftsempfängerbaustein zugewiesenen Information SPS-Signale auszulösen, die insbesondere ausgebildet sind, um mindestens eine Steuerungsfunktion der Zentrale auszuführen, vorzugsweise eine Steuerungsfunktion zu aktivieren oder zu deaktivieren.

Vorzugsweise wird, wenn ein Botschaftsempfängerbaustein eine Botschaft empfängt, ein Vergleich durchgeführt, bei dem die in der empfangenen Botschaft enthaltenen Informationen mit dem Botschaftsempfängerbaustein zuvor zugewiesenen Informationen verglichen werden. Wird bei diesem Vergleich eine Übereinstimmung zwischen den empfangenen Informationen und den zugewiesenen Informationen festgestellt, wird, insbesondere in Abhängigkeit von der Information, eine Funktion aktiviert oder deaktiviert. Beispielsweise kann es sich dabei um ein Aktivieren oder Deaktivieren einer Steuerungsfunktion, zum Beispiel um ein Einschalten oder Ausschalten von Alarmierungsmitteln, handeln.

Eine dem Botschaftsempfängerbaustein zugewiesene Information kann insbesondere eine mittels Konfiguration zugewiesene Information sein.

Es ist besonders bevorzugt, dass die Zentrale mehrere Alarmierungsmittel und eine Benutzerschnittstelle umfasst, wobei die Zentrale ausgebildet ist, um bei einem Abschalten eines der Alarmierungsmittel über die Benutzerschnittstelle, eine Botschaft, umfassend eine Information über das Abschalten des Alarmierungsmittels, über die Botschaftskanäle zu versenden.

Unter einer Benutzerschnittstelle ist insbesondere eine Mensch-Maschine-Schnittstelle, die auch als "Human-Maschine-Interface" (HMI) bezeichnet werden kann, zu verstehen. Die Benutzerschnittstelle weist vorzugsweise ein Display, insbesondere ein Touch-Display, auf.

Ein Abschalten eines Alarmierungsmittels über die Benutzerschnittstelle kann durch einen Benutzer erfolgen, beispielsweise indem der Benutzer über ein Touch-Display der Benutzerschnittstelle einstellt, dass ein Alarmierungsmittel abgeschaltet werden soll. In einem solchen Fall wird eine Botschaft versendet, mit der die Information über das Abschalten des Alarmierungsmittels versendet wird.

Es ist besonders bevorzugt, dass das Botschaftssystem dazu eingerichtet ist, in Abhängigkeit von der in einer Botschaft enthaltenen Information eine weitere Botschaft über die Botschaftskanäle zu versenden.

Es ist besonders bevorzugt, bei Übereinstimmung von Botschaften neue Botschaften zu generieren und zu versenden.

Mit einer solchen Funktion wird ermöglicht, dass eine Botschaft eine weitere Botschaft auslösen kann, die dann von Botschaftsbausteinen empfangen werden kann.

Es ist besonders bevorzugt, dass mindestens einer der Funktionsbausteine und/oder der Botschaftsbausteine ausgebildet ist, vorzugsweise mehrere der Funktionsbausteine und/oder der Botschaftsbausteine ausgebildet sind, um bei einem Startvorgang der speicherprogrammierbaren Steuerung eine Start-Botschaft zu versenden.

Die Start-Botschaft umfasst vorzugsweise eine Information über den Funktionsbaustein und/oder Botschaftsbaustein, der die Start-Botschaft versendet.

Mittels einer solchen Start-Botschaft ist es auf besonders vorteilhafte Weise möglich, dass sich Botschaftsbausteine zu einem Laufzeitstart selbst und automatisiert mit Systemfunktionen und/oder anderen Bausteinen verknüpfen. Beispielsweise können Bausteine beim Start des Systems darüber feststellen wie viele Alarmierungsmittel es im System gibt.

Es ist besonders bevorzugt, dass das Botschaftssystem ausgebildet ist, um in Abhängigkeit von einem zuvor definierten Ereignis eine Botschaft über die Botschaftskanäle des Botschaftssystems zu versenden, und/oder in Abhängigkeit von einer zuvor definierten empfangenen Botschaft eine Funktion auszuführen, und/oder die Botschaften, insbesondere jede Botschaft, an alle Botschaftsempfängerbausteine der Zentrale zu senden.

Es ist besonders bevorzugt, dass die Botschaftssenderbausteine ausgebildet sind, um in Abhängigkeit von einem SPS-Signal der softwarebasierten speicherprogrammierbaren Steuerung eine Botschaft zu versenden.

Es ist ferner besonders bevorzugt, dass die Botschaftsempfängerbausteine ausgebildet sind, um in Abhängigkeit von einer empfangenen Botschaft ein SPS-Signal der softwarebasierten speicherprogrammierbaren Steuerung auszulösen.

Eine solche Kombination der Botschaftssenderbausteine und Botschaftsempfängerbausteine mit den SPS-Signalen ist besonders vorteilhaft, da somit mittels der Botschaftsbausteine wichtige Funktionen der SPS übernommen werden können bzw. die Funktion der SPS mittels der Botschaftsbausteine angepasst werden kann.

Es ist besonders bevorzugt, dass die Botschaften jeweils eine Adressierung und einen Nachrichteninhalt umfassen, wobei die Adressierung eine Kategorisierung, eine Identifikation und einen Status umfasst.

Die Adressierung kann auch als Locator bezeichnet werden. Die Adressierung ist vorzugsweise ein String, der mehrere Teilstrings umfassen kann. Vorzugsweise kann mit der Adressierung eine vom Benutzer vergebene Kategorisierung angegeben werden, beispielsweise ein Alarmierungsmittel oder ein Ausgang. Vorzugsweise kann mit der Adressierung eine Identifikation eines Bausteins, insbesondere eines Botschaftsbausteins, angegeben werden. Vorzugsweise kann mit der Adressierung außerdem ein Status angegeben werden, der durch die Botschaft dargestellt werden soll.

Der Nachrichteninhalt kann auch als Payload bezeichnet werden. Der Nachrichteninhalt ist vorzugsweise binär, kann demnach also eine 0 oder eine 1 sein.

Es ist besonders bevorzugt, dass die Botschaftsbausteine ausgewählt sind aus einer Gruppe der im Folgenden beschriebenen Bausteine.

Es ist bevorzugt, dass ein Botschaftssenderbaustein zum Versenden einer Botschaft vorgesehen ist. Es ist bevorzugt, dass ein Botschaftsempfängerbaustein zum Empfangen einer Botschaft vorgesehen ist.

Es ist bevorzugt, dass ein Oder-Baustein zum Empfangen verschiedener zuvor definierter Botschaften vorgesehen ist, wobei der Oder-Baustein ausgebildet ist, um beim Empfangen von einer der zuvor definierten Botschaften auf eine zuvor definierte Art zu reagieren. Es ist besonders bevorzugt, mittels eines Oder-Bausteins ein SPS-Signal zu erzeugen, wenn mindestens eine Botschaft erkannt wurde, die mit seinem konfigurierten Muster übereinstimmt, wobei das konfigurierte Muster vorzugsweise Wildcards enthält.

Es ist bevorzugt, dass ein Und-Baustein zum Empfangen verschiedener zuvor definierter Botschaften vorgesehen ist, wobei der Und-Baustein ausgebildet ist, beim Empfangen von einer der zuvor definierten Botschaften diese in eine Liste einzutragen und wenn die Liste mit den zuvor definierten Botschaften übereinstimmt auf eine zuvor definierte Art zu reagieren. Es ist besonders bevorzugt, mittels eines Und-Bausteins ein SPS-Signal zu erzeugen, wenn alle Botschaften aus einer konfigurierten Vergleichsliste eingetroffen sind, wobei die Vergleichsliste auch dynamisch durch empfangene Botschaften aufgebaut werden kann. Darüber lässt sich auf besonders vorteilhafte Weise bestimmen, ob beispielsweise alle Alarmierungsausgänge aktiviert sind.

Es ist bevorzugt, dass ein Mapper-Baustein vorgesehen ist, der ausgebildet ist, um beim Empfangen einer zuvor definierten Botschaft eine andere zuvor definierte Botschaft zu versenden. Es ist besonders bevorzugt, mittels eines Mapper-Bausteins eine empfangene Botschaft zu modifizieren und wieder abzuschicken. Durch den Mapper-Baustein lassen sich auf besonders vorteilhafte Weise Systemvorgänge umsteuern.

Es ist bevorzugt, dass ein Memory-Baustein vorgesehen ist, der ausgebildet ist, um versendete Botschaften zu speichern und mittels Versenden der gespeicherten Botschaften eine zuvor eingestellte Konfiguration wiederherzustellen. Es ist besonders bevorzugt, mittels eines Memory-Bausteins Botschaften zwischenzuspeichern und bei Eintreffen eines SPS-Signals weiterzusenden. Dadurch lassen sich auf besonders vorteilhafte Weise Zustände zu einem bestimmten Zeitpunkt X abspeichern und zu einem späteren Zeitpunkt Y wiederherstellen. Die Zeitpunkte X und Y können insbesondere durch die SPS bestimmt werden. Zwischen den Zeitpunkten X und Y kann auch ein Neustart des Systems liegen. Dadurch kann beispielsweise erreicht werden, dass abgeschaltete Alarmierungsmittel nach dem Neustart weiterhin abgeschaltet bleiben.

Es ist bevorzugt, dass ein Netzwerk-Baustein, insbesondere ausgebildet als Botschaftsempfängerbaustein und/oder als Botschaftssenderbaustein vorgesehen ist, wobei der Netzwerk-Baustein ausgebildet ist, Botschaften zwischen verschiedenen Zentralen, insbesondere zwischen einer Hauptzentrale und einer mit der Hauptzentrale verknüpften Unterzentrale, zu versenden und/oder zu empfangen.

Es ist besonders bevorzugt, dass der Nachrichteninhalt mittels eines Inverter-Bausteins invertiert werden kann.

Es ist besonders bevorzugt, Botschaften mittels eines Netzwerkbausteins zwischen verschiedenen Zentralen, insbesondere zwischen einer Hauptzentrale und einer mit der Hauptzentrale verknüpften Unterzentrale, zu versenden und/oder zu empfangen.

In dem Botschaftssystem können mehrere dieser Botschaftsbausteine verwendet werden. Die verschiedenen verwendeten Botschaftsbausteine können auch jeweils mehrfach in dem Botschaftssystem verwendet werden.

Es ist besonders bevorzugt, dass die Kommunikationsschnittstelle dazu ausgebildet ist, Daten zur Konfiguration der Zentrale von einem Computerprogrammprodukt, insbesondere einem wie im Folgenden beschriebenen Computerprogrammprodukt, zu empfangen.

Gemäß einem weiteren Aspekt der Erfindung wird die eingangs genannte Aufgabe gelöst durch ein Zentralensystem, umfassend mehrere wie hier beschriebene Zentralen, wobei Botschaften zwischen den Zentralen übertragbar sind, wobei insbesondere Botschaften, die von einem Botschaftssenderbaustein einer der Zentralen versendet werden von einem Botschaftsempfängerbaustein einer anderen Zentrale empfangbar sind.

Mit einem solchen Zentralensystem können insbesondere Botschaften zwischen miteinander signaltechnisch verbundenen Zentralen übertragen werden. Somit ist es möglich das Botschaftssystem zentralenübergreifend zu verwenden. Dadurch können auf besonders vorteilhafte Weise mehrere Zentralen miteinander verknüpft werden und Botschaften auch bei einer großen Anzahl von Zentralen zwischen diesen Zentralen versendet und empfangen werden. Dadurch kann auf besonders vorteilhafte Weise der Konfigurationsaufwand bei einer großen Anzahl von miteinander verbundenen Zentralen deutlich reduziert werden. Vorzugsweise werden zur Kommunikation zwischen zwei Zentralen Netzwerkbausteine verwendet, die ausgebildet sind, Botschaften zwischen miteinander verknüpften Zentralen zu senden und/oder zu empfangen.

Es ist besonders bevorzugt, dass das Zentralensystem eine Hauptzentrale umfasst, die mit mehreren Unterzentralen verknüpft ist, wobei die Hauptzentrale ausgebildet ist, um Botschaften an Botschaftsempfängerbausteine der Unterzentralen zu versenden und die Unterzentralen ausgebildet sind, um Botschaften an Botschaftsempfängerbausteine der Hauptzentrale zu versenden.

Aufgrund er Funktionalität des Botschaftssystems ist bei einem solchen Zentralensystem eine besonders einfache Skalierbarkeit möglich. So kann eine große Anzahl an Unterzentralen verwendet werden, ohne dass dadurch der Konfigurationsaufwand deutlich ansteigt. Daher ist ein solches Zentralensystem insbesondere für eine große Anzahl von miteinander verknüpften Zentralen vorteilhaft.

Bei einer zentralenübergreifenden Kommunikation und insbesondere bei der Verwendung von Netzwerk-Bausteinen hierfür, sollen vorzugsweise nicht alle zentraleninternen Botschaften im Netzwerk verteilt werden, da dieses hohe Lasten im Netzwerk erzeugen würde. Es ist daher bevorzugt, wenn nur bestimmte Botschaften zentralenübergreifend ausgetauscht werden. Es ist besonders bevorzugt, dass konfiguriert werden kann, welche Botschaften zentralenübergreifend, also insbesondere zwischen einer Hauptzentrale und einer Unterzentrale, ausgetauscht werden.

Gemäß einem weiteren Aspekt der Erfindung wird die eingangs genannte Aufgabe gelöst durch ein Verfahren zur Konfiguration einer Zentrale, insbesondere einer Brandmelder- und/oder Löschsteuerzentrale, vorzugsweise einer wie hier beschriebenen Zentrale, umfassend die Schritte: Bereitstellen eines Konfigurationssystems zur Konfiguration einer Funktionslogik einer softwarebasierten speicherprogrammierbaren Steuerung (SPS) der Zentrale, Bereitstellen von Funktionsbausteinen für die Funktionslogik der speicherprogrammierbaren Steuerung der Zentrale, Bereitstellen eines Botschaftssystems, das verschiedene Botschaftsbausteine innerhalb der SPS umfasst, wobei das Botschaftssystem Botschaftssenderbausteine und Botschaftsempfängerbausteine umfasst, wobei das Botschaftssystem dazu eingerichtet ist, mittels der Botschaftssenderbausteine, insbesondere in Abhängigkeit von SPS-Signalen, Botschaften mit Informationen über eine auszuführende Funktion der Zentrale über Botschaftskanäle zu versenden, und mittels der Botschaftsempfängerbausteine von den Botschaftssenderbausteinen über die Botschaftskanäle versendete Botschaften zu empfangen und in Abhängigkeit von den empfangenen Botschaften SPS-Signale auszulösen, die insbesondere ausgebildet sind, um mindestens eine Steuerungsfunktion der Zentrale auszuführen, vorzugsweise eine Steuerungsfunktion zu aktivieren oder zu deaktivieren, und vorzugsweise Übertragen von Daten zur Konfiguration der Zentrale über eine Kommunikationsschnittstelle an die Zentrale, wobei die Daten zur Konfiguration mittels der Funktionsbausteine, der Botschaftssenderbausteine und der Botschaftsempfängerbausteine definiert sind.

Gemäß einem weiteren Aspekt der Erfindung wird die eingangs genannte Aufgabe gelöst durch ein Computerprogrammprodukt zur Konfiguration einer Zentrale, insbesondere einer Brandmelder- und/oder Löschsteuerzentrale, vorzugsweise einer wie hier beschriebenen Zentrale, das Computerprogrammprodukt umfassend ein Konfigurationssystem zur Konfiguration einer Funktionslogik einer softwarebasierten speicherprogrammierbaren Steuerung (SPS) der Zentrale, wobei das Konfigurationssystem dazu eingerichtet ist, Funktionsbausteine für die Funktionslogik der speicherprogrammierbaren Steuerung der Zentrale bereitzustellen, ein Botschaftssystem, das verschiedene Botschaftsbausteine umfasst, wobei das Botschaftssystem Botschaftssenderbausteine und Botschaftsempfängerbausteine umfasst, wobei das Botschaftssystem dazu eingerichtet ist, mittels der Botschaftssenderbausteine, insbesondere in Abhängigkeit von SPS-Signalen, Botschaften mit Informationen über eine auszuführende Funktion der Zentrale über Botschaftskanäle zu versenden, und mittels der Botschaftsempfängerbausteine von den Botschaftssenderbausteinen über die Botschaftskanäle versendete Botschaften zu empfangen und in Abhängigkeit von den empfangenen Botschaften SPS-Signale auszulösen, die insbesondere ausgebildet sind, um mindestens eine Steuerungsfunktion der Zentrale auszuführen, vorzugsweise eine Steuerungsfunktion zu aktivieren oder zu deaktivieren.

Es ist besonders bevorzugt, dass das Botschaftssystem dazu eingerichtet ist, in Abhängigkeit von der in einer Botschaft enthaltenen Information eine weitere Botschaft über die Botschaftskanäle zu versenden. Es ist besonders bevorzugt, bei Übereinstimmung von Botschaften neue Botschaften zu generieren und zu versenden.

Es ist besonders bevorzugt, dass mindestens einer der Funktionsbausteine und/oder der Botschaftsbausteine, vorzugsweise mehrere der Funktionsbausteine und/oder der Botschaftsbausteine, ausgebildet sind, um bei einem Startvorgang der speicherprogrammierbaren Steuerung eine Start-Botschaft zu versenden, wobei die Start-Botschaft vorzugsweise eine Information über den Funktionsbaustein und/oder der Botschaftsbaustein, der die Start-Botschaft versendet, umfasst.

Es ist besonders bevorzugt, dass das Botschaftssystem ausgebildet ist, um in Abhängigkeit von einem zuvor definierten Ereignis eine Botschaft über die Botschaftskanäle des Botschaftssystems zu versenden, und/oder in Abhängigkeit von einer zuvor definierten empfangenen Botschaft eine Funktion auszuführen, und/oder die Botschaften, insbesondere jede Botschaft, an alle Botschaftsempfängerbausteine der Zentrale zu senden.

Es ist besonders bevorzugt, dass die Botschaftssenderbausteine und/oder die Botschaftsempfängerbausteine jeweils mit den Funktionsbausteinen, insbesondere mit Eingängen und/oder Ausgängen der Funktionsbausteine, verknüpft sind.

Es ist ferner besonders bevorzugt, dass das Konfigurationssystem dazu eingerichtet ist, Funktionsbausteine hinzuzufügen und zu entfernen, und vorzugsweise Verschaltungen zwischen den Funktionsbausteinen herzustellen.

Es ist ferner besonders bevorzugt, dass das Botschaftssystem dazu eingerichtet ist, Botschaftssenderbausteine und Botschaftsempfängerbausteine hinzuzufügen und zu entfernen, und vorzugsweise Verschaltungen zwischen den Funktionsbausteinen herzustellen.

Es ist besonders bevorzugt, dass das Botschaftssystem dazu eingerichtet ist, Botschaftssenderbausteine bereitzustellen, wobei die Botschaftssenderbausteine vorzugsweise ausgebildet sind, um in Abhängigkeit von einem SPS-Signal der speicherprogrammierbaren Steuerung eine Botschaft zu versenden.

Es ist besonders bevorzugt, dass die SPS-Bausteine über das Botschaftssystem mit einem festprogrammierten Betriebssystemteil der Zentrale kommunizieren, um in Abhängigkeit von Botschaften Systemreaktionen zu erzeugen und/oder über Systemzustandsänderungen informiert zu werden. Unter einem festprogrammierten Betriebssystemteil der Zentrale ist insbesondere ein Teil des Betriebssystems der Zentrale zu verstehen, der vorzugsweise nicht die softwarebasierte SPS umfasst. Der festprogrammierte Betriebssystemteil der Zentrale kann aber vorzugsweise über das Botschaftssystem mit der softwarebasierten SPS bzw. mit den SPS-Bausteinen kommunizieren. Mittels des festprogrammierten Betriebssystemteils der Zentrale können beispielsweise Botschaften bei einem Tastendruck auf eine Frontplattentaste erzeugt werden, insbesondere können ein Anwenderreset durchgeführt werden, und/oder interne Alarmierungsmittel abgestellt werden, und/oder externe Alarmierungsmittel abgestellt werden, und/oder eine Zugangsebene abgefragt werden. Der festprogrammierte Betriebssystemteils der Zentrale kann außerdem beispielsweise eine Übertragungseinrichtungs-Rückmeldung empfangen, und/oder Feuerwehr-Bedienfeld-Tasten betätigen, insbesondere kann die Brandmeldeanlage zurückgestellt werden, und/oder die Übertragungseinrichtung geprüft werden, und/oder akustische Signale abgeschaltet werden, und/oder die Brandfallsteuerungen abgeschaltet werden. Mittels des festprogrammierten Betriebssystemteils der Zentrale können außerdem beispielsweise Systemreaktionen ausgelöst werden, und/oder Meldungen angezeigt werden, insbesondere ist es möglich Anzeigen auf der Frontplatte zu steuern, und/oder Eintragungen in einem Logspeicher zu tätigen, und/oder Melderempfindlichkeiten umzuschalten, und/oder eine Erkundungsfunktion automatisch ein- und abzuschalten.

Es ist ferner besonders bevorzugt, dass die Botschaftsempfängerbausteine ausgebildet sind, um in Abhängigkeit von einer empfangenen Botschaft ein SPS-Signal der speicherprogrammierbaren Steuerung auszulösen.

Es ist besonders bevorzugt, dass Ausgänge eines Funktionsbausteins und/oder eines Botschaftsbausteins mit einer Botschaft vorinitialisiert sind, wobei vorzugsweise die vorinitialisierte Botschaft ausgebildet ist, eine Botschaft zu versenden, wenn der Funktionsbaustein und/oder der Botschaftsbaustein eingeschaltet und/oder ausgeschaltet wird, und/oder wobei mindestens eine Botschaft eine Information über die Abschaltung eines Alarmierungsmittelausgangs umfasst.

Es ist besonders bevorzugt, dass die Botschaften jeweils eine Adressierung und einen Nachrichteninhalt umfassen, wobei die Adressierung eine Kategorisierung, eine Identifikation und einen Status umfasst.

Es ist besonders bevorzugt, dass das Botschaftssystem eingerichtet ist, um verschiedene Botschaftsbausteine bereitzustellen, und vorzugsweise hinzuzufügen, wobei die Botschaftsbausteine ausgewählt sind aus der folgenden Gruppe: ein Botschaftssenderbaustein zum Versenden einer Botschaft; ein Botschaftsempfängerbaustein zum Empfangen einer Botschaft; ein Oder-Baustein zum Empfangen verschiedener zuvor definierter Botschaften, wobei der Oder-Baustein ausgebildet ist, um beim Empfangen von einer der zuvor definierten Botschaften auf eine zuvor definierte Art zu reagieren; ein Und-Baustein zum Empfangen verschiedener zuvor definierter Botschaften, wobei der Und-Baustein ausgebildet ist, beim Empfangen von einer der zuvor definierten Botschaften diese in eine Liste einzutragen und wenn die Liste mit den zuvor definierten Botschaften übereinstimmt auf eine zuvor definierte Art zu reagieren; ein Mapper-Baustein, der ausgebildet ist, um beim Empfangen einer zuvor definierten Botschaft eine andere zuvor definierte Botschaft zu versenden; ein Memory-Baustein, der ausgebildet ist, um versendete Botschaften zu speichern und mittels Versenden der gespeicherten Botschaften eine zuvor eingestellte Konfiguration wiederherzustellen; ein Netzwerk-Baustein, insbesondere ausgebildet als Botschaftsempfängerbaustein und/oder als Botschaftssenderbaustein, wobei der Netzwerk-Baustein ausgebildet ist, Botschaften zwischen verschiedenen Zentralen, insbesondere zwischen einer Hauptzentrale und einer mit der Hauptzentrale verknüpften Unterzentrale, zu versenden und/oder zu empfangen.

Es ist besonders bevorzugt, dass das Computerprogrammprodukt Befehle umfasst, die bei der Ausführung des Programms durch einen Computer diesen veranlassen, das hier beschriebene Verfahren auszuführen.

Gemäß einem weiteren Aspekt der Erfindung wird die eingangs genannte Aufgabe gelöst durch ein Computerlesbares Medium, umfassend Befehle, die bei der Ausführung durch einen Computer diesen veranlassen, das hier beschriebene Verfahren auszuführen.

Zu den Vorteilen, Ausführungsvarianten und Ausführungsdetails der verschiedenen Aspekte der hier beschriebenen Lösungen und ihrer jeweiligen möglichen Fortbildungen wird auch auf die Beschreibung zu den entsprechenden Merkmalen, Details und Vorteilen der jeweils anderen Aspekte und ihrer Fortbildungen verwiesen.

Bevorzugte Ausführungsbeispiele werden beispielhaft anhand der beiliegenden Figuren erläutert. In den Figuren sind gleiche oder im Wesentlichen funktionsgleiche bzw. -ähnliche Elemente mit den gleichen Bezugszeichen bezeichnet. Es zeigen:
- Fig. 1:: eine schematische Darstellung eines Gefahrenmeldesystems mit einer Zentrale;
- Fig. 2:: eine schematische Darstellung einer Zentrale und eines Computerprogrammprodukts zur Konfiguration der Zentrale;
- Fig. 3a:: eine schematische Darstellung einer Hauptzentrale und einer Unterzentrale, die miteinander mittels Botschaften kommunizieren können;
- Fig. 3b:: eine schematische Darstellung einer Hauptzentrale mit zwei Unterzentralen, die miteinander mittels Botschaften kommunizieren können;
- Fig. 4:: eine schematische Darstellung einer Ausgangslage und eines Einschalt- und Abschaltvorgangs einer Gruppe;
- Fig. 5:: eine schematische Darstellung einer Funktionalität zur Ansteuerung einer LED;
- Fig. 6:: eine schematische Darstellung einer weiteren Funktionalität zur Ansteuerung einer LED;
- Fig. 7:: eine schematische Darstellung einer Änderung der Standardfunktionalität;
- Fig. 8:: eine schematische Darstellung einer weiteren Anpassung der Standardfunktionalität;
- Fig. 9:: eine schematische Darstellung einer Funktionalität mit der ein Einfrieren und Wiederherstellen von Zuständen ermöglicht wird;
- Fig. 10:: eine schematische Darstellung eines Verfahrens zur Konfiguration einer Zentrale.

Fig. 1 zeigt eine schematische Darstellung eines Gefahrenmeldesystems. Das Gefahrenmeldesystem umfasst eine Zentrale 1 mit einer Steuerungseinheit 2, die eine softwarebasierte speicherprogrammierbare Steuerung (SPS) 7 aufweist, und einen Gefahrenmelder 4. Der Gefahrenmelder 4 kann beispielsweise ein Brandgas- oder Rauchgasmelder, Wärmemelder, Rauchmelder, Flammenmelder oder Funkenmelder sein. Der Gefahrenmelder 4 ist in einem Überwachungsbereich 3 angeordnet. Vorzugsweise ist der Überwachungsbereich 3 örtlich getrennt von dem Ort, an dem die Steuerungseinheit 2 angeordnet ist. Die Steuerungseinheit 2 ist Teil der Zentrale 1, welche vorzugsweise als Brandmelder- und/oder Löschsteuerzentrale ausgebildet ist. Die Steuerungseinheit 2 umfasst eine Benutzerschnittstelle 2a mit einem Anzeigemittel. Das Anzeigemittel der Benutzerschnittstelle 2a ist dabei zur Anzeige von Informationen ausgebildet. Das Anzeigemittel kann unterschiedlichste Informationen darstellen, beispielsweise eine Ruheanzeige oder eine Ereignisanzeige. Der Gefahrenmelder 4 ist zur Erkennung einer Gefahrensituation ausgebildet. Die Steuerungseinheit 2 ist eingerichtet, um von dem Gefahrenmelder 4 ein die Gefahrensituation charakterisierendes Signal zu empfangen.

Hierzu weist das Gefahrenmeldesystem eine Kopplungsschnittstelle 5 auf. Die Kopplungsschnittstelle 5 koppelt den Gefahrenmelder 4 mit der Steuerungseinheit 2. Die Steuerungseinheit 2 weist eine Kommunikationsschnittstelle 6 auf, die rein digital ausgebildet sein kann. Die Zentrale 1 weist außerdem eine akustische Anzeige 2b auf, die in Form eines Summers ausgebildet sein kann. Die akustische Anzeige 2b kann beispielsweise bei Störungen der Zentrale ertönen und so einen Nutzer auf eine Störung hinweisen. Die akustische Anzeige 2b kann außerdem beispielsweise bei einem Brandfall ertönen und so auf einen Brandfall hinweisen. Es ist ferner eine Alarmierungsmittelschnittstelle 10 vorgesehen, die mit mehreren Alarmierungsmitteln 10a (hier sind zwei Alarmierungsmittel gezeigt), welche außerhalb der Zentrale 1 angeordnet sind, verbunden ist. Die Alarmierungsmittel 10a können insbesondere in einem Gebäude verteilt sein, sodass an unterschiedlichen Orten des Gebäudes ein Alarm ertönen kann.

Fig. 2 zeigt eine schematische Darstellung einer Zentrale 1 und eines Computerprogrammprodukts 100 zur Konfiguration der Zentrale 1. Die Zentrale 1 ist insbesondere als Brandmelder- und/oder Löschsteuerzentrale ausgebildet und umfasst eine Kommunikationsschnittstelle 6, die vorzugsweise rein digital ausgebildet ist und die dazu ausgebildet ist, Daten 101 zur Konfiguration der Zentrale 1 zu empfangen. Über die Kommunikationsschnittstelle 6, die rein digital ausgebildet sein kann, können die Daten 101 zur Konfiguration der Zentrale 1 von einem Konfigurationssystem 110 des Computerprogrammprodukts 100 an die Zentrale 1 übermittelt werden.

Die Zentrale 1 weist eine softwarebasierte speicherprogrammierbare Steuerung (SPS) 7 mit einer Funktionslogik 8 auf, die mittels Funktionsbausteinen 31, 32, 41, 42 konfigurierbar ist. Die Zentrale 1 weist außerdem ein Botschaftssystems 9 auf, das verschiedene Botschaftsbausteine 51, 52 innerhalb der SPS 7 umfasst. Dabei sind zumindest Botschaftssenderbausteine 51 und Botschaftsempfängerbausteine 52 vorgesehen. Das Botschaftssystem 9 ist dazu eingerichtet, mittels der Botschaftssenderbausteine 51 in Abhängigkeit von SPS-Signalen Botschaften mit Informationen über eine auszuführende Funktion der Zentrale 1 über Botschaftskanäle 60 zu versenden. Außerdem ist das Botschaftssystem 9 dazu eingerichtet, mittels der Botschaftsempfängerbausteine 52 von den Botschaftssenderbausteinen 51 über die Botschaftskanäle 60 versendete Botschaften zu empfangen und in Abhängigkeit von den empfangenen Botschaften SPS-Signale auszulösen, die insbesondere ausgebildet sind, um mindestens eine Steuerungsfunktion der Zentrale auszuführen, beispielsweise eine Alarmierungsfunktion der Zentrale 1 zu aktivieren oder zu deaktivieren.

Fig. 3a zeigt eine schematische Darstellung einer Hauptzentrale 1 und einer Unterzentrale 1a, die räumlich voneinander beabstandet sein können, und die miteinander mittels Botschaften kommunizieren können. Die Hauptzentrale 1 weist zumindest einen als Botschaftssenderbaustein 51 ausgebildeten Netzwerkbaustein auf, der über Botschaftskanäle 60 Botschaften an die Unterzentrale 1a senden kann. Die Unterzentrale 1a weist zumindest einen als Botschaftsempfängerbaustein 52 ausgebildeten Netzwerkbaustein auf, der die von dem Botschaftssenderbaustein 51 der Hauptzentrale 1 gesendeten Botschaften empfangen kann. Die Unterzentrale 1a weist ebenfalls zumindest einen als Botschaftssenderbaustein 51 ausgebildeten Netzwerkbaustein auf, der über Botschaftskanäle 60 Botschaften an die Hauptzentrale 1 senden kann. Die Hauptzentrale 1 weist zumindest einen als Botschaftsempfängerbaustein 52 ausgebildeten Netzwerkbaustein auf, der die von dem Botschaftssenderbaustein 51 der Unterzentrale 1a gesendeten Botschaften empfangen kann.

Somit können Botschaften mittels der Netzwerkbausteine zentralenübergreifend versendet werden. Dabei sind als Kommunikationswege Botschaften von einer Hauptzentrale 1 an eine Unterzentrale 1a und von einer Unterzentrale 1a an eine Hauptzentrale 1 möglich.

Bei einer solchen zentralenübergreifenden Kommunikation sollen in der Regel nicht alle zentraleninternen Botschaften im Netzwerk verteilt werden. Es ist daher bevorzugt, wenn nur bestimmte Botschaften zentralenübergreifend zwischen der Hauptzentrale 1 und der Unterzentrale 1a ausgetauscht werden. Vorzugsweise kann konfiguriert werden, welche Botschaften zentralenübergreifend, also zwischen der Hauptzentrale 1 und der Unterzentrale 1a, ausgetauscht werden, insbesondere, indem spezielle Netzwerkbausteine vorgesehen sind, die zentralenübergreifend kommunizieren können, während die anderen Botschaftsbausteine jeweils nur zentralenintern kommunizieren können.

Fig. 3b zeigt eine schematische Darstellung einer Hauptzentrale 1 mit zwei Unterzentralen 1a, 1b, die räumlich voneinander beabstandet sein können, und die miteinander mittels Botschaften kommunizieren können. Die Hauptzentrale 1 und die Unterzentrale 1a sind wie in Fig. 3a beschrieben aufgebaut und miteinander verknüpft. Zusätzlich ist in der in Fig. 3b gezeigten Ausführungsform eine weitere Unterzentralen 1b vorhanden, die wie die Unterzentrale 1a ausgebildet ist und wie die Unterzentrale 1a mit der Hauptzentrale 1 kommunizieren kann.

Fig. 4 zeigt eine schematische Darstellung einer Ausgangslage und eines Einschalt- und Abschaltvorgangs einer Gruppe. Gezeigt ist eine schematische Darstellung einer Ausgangslage, bei der zwei Eingangsgruppen 31, 32 (Grenzwertgruppen) jeweils vier Ausgangsgruppen 41a-d, 42a-d (Steuergruppen) ansteuern. Standradmäßig sind die Ausgänge mit der Systembotschaft 300 vorinitialisiert. Die Systembotschaft 300 wird erzeugt, wenn der Nutzer an einer Benutzerschnittstelle, insbesondere an einem HMI, der Zentrale die Gruppe abschaltet oder einschaltet.

Das Konfigurationsprogramm ersetzt bei der Übertragung der Konfiguration auf die Zentrale den Ausdruck "[GroupNumber]" durch die entsprechend konfigurierten Gruppennummern. Dies erfolgt, da der Anwender des Konfigurationsprogramms die Gruppennummer ändern kann und so immer die korrekte Nummer eingesetzt wird. Die Einstellung 301 besagt, dass auf die Botschaft mit dem Nachrichteninhalt "1" und "0" gehorcht wird. Bei Abschaltung wird die Gruppe mit Nachrichteninhalt "1" abgeschaltet und mit Nachrichteninhalt "0" wieder eingeschaltet. Der Normalzustand ist: nicht abgeschaltet.

Bei einer Abschaltung der Gruppe 4000, siehe Ziffer 41a, von einem Nutzer über die Benutzerschnittstelle der Zentrale werden folgende Schritte ausgelöst: Die Zentrale erzeugt die Botschaft "Sys.OutputGroup/4000/Disable". Der Nachrichteninhalt ist eine "1" für "Abschalten". Die Botschaft wird Zentralenweit an alle Botschaftsempfänger, insbesondere an alle Botschaftsempfängerbausteine, verteilt. Die Ausganggruppen mit der Gruppennummer 4000 vergleicht die Botschaft mit der konfigurierten und stellt eine Übereinstimmung fest. Die Ausgangsgruppe mit der Gruppennummer 4000 wird abgeschaltet. Alle anderen Botschaftenempfängerstellen keine Übereinstimmung fest und führen keine Aktionen aus, werden also nicht abgeschaltet.

Schaltet der Nutzer die Ausgangsgruppe 4000 wieder ein, wird die selbe Botschaft "Sys.OutputGroup/4000/Disable" erzeugt. Der Nachrichteninhalt ist nun aber eine "0". Die Botschaft wird Zentralenweit an alle Botschaftsempfänger, insbesondere an alle Botschaftsempfängerbausteine, verteilt. Die Ausganggruppen mit der Gruppennummer 4000 vergleicht die Botschaft mit der konfigurierten und stellt eine Übereinstimmung fest. Die Ausgangsgruppe mit der Gruppennummer 4000 wird wieder eingeschaltet.

Fig. 5 zeigt eine schematische Darstellung einer erweiterten Funktionalität der in Fig. 4 gezeigten Ausgangslage zur Ansteuerung einer LED. Im Zusammenhang mit Fig. 5 soll insbesondere die Funktionalität eines Oder-Bausteins beschrieben werden. Hier und im Zusammenhang mit weiteren Figuren wird lediglich zur beispielhaften Erläuterung die Ansteuerung einer LED verwendet. Es ist klar, dass auf dieselbe Art und Weise auch andere Funktionen/Ansteuerungen verwendet werden können. Bei dem hier beispielhaft beschriebenen Szenario soll eine LED 71 eines Bereichsbedienfelds (BBF-LED) angesteuert werden, wenn einer der in Fig. 4 gezeigten Ausgänge 4002 (siehe Ziffer 41c), 4003 (siehe Ziffer 41d), 4006 (siehe Ziffer 42c) und 4007 (siehe Ziffer 42d) abgeschaltet ist. Ausgehend von der in Fig. 4 gezeigten Grundschaltung wird der Schaltungsteil 55 ergänzt. Dabei wird ein Befehlsempfangs-Baustein 50 verwendet, der wie in 400 gezeigt konfiguriert wird. Bei den Ausgangsgruppen 4002, 4003, 4006 und 4007 wird die in 500 gezeigte Botschaft ergänzt.

Das Konfigurationsprogramm ersetzt bei der Übertragung der Konfiguration auf die Zentrale den Ausdruck "[GroupNumber]" durch die entsprechend konfigurierten Gruppennummern. Dies erfolgt, da der Anwender des Konfigurationsprogramms die Gruppennummer ändern kann und so immer die korrekte Nummer eingesetzt wird. Die Einstellung 501 besagt, dass auf die Botschaft mit dem Nachrichteninhalt "1" und "0" gehorcht wird.

Wenn der Nutzer an der Benutzerschnittstelle die Gruppe 4006 abschaltet, erfolgt der in Fig. 4 beschriebene Ablauf, allerdings für die Gruppe 4006 (und nicht für die Gruppe 4000). Wenn die Ausgangsgruppe abgeschaltet ist, erzeugt sie die neu konfigurierte Botschaft "OutputGroup/4006/IsDisabled". Die Botschaft wird Zentralenweit an alle Botschaftenempfänger verteilt. Der Befehlsempfangs-Baustein 50 ist mit einer Wildcard konfiguriert. In diesem Fall mit einem Sternchen: "*". Das bedeutet, dass der Baustein 50 auf alle Botschaften hört, die mit "OutputGroup/" beginnen und mit "/IsDisabled" aufhören. Dies trifft auch auf die Botschaft "OutputGroup/4006/IsDisabled" zu. Der Befehlsempfangs-Baustein 50 ist als ein Oder-Baustein ausgebildet. Der Befehlsempfangs-Baustein 50 trägt alle passenden Botschaften mit dem Nachrichteninhalt "1" in eine interne Liste ein. Wenn dieselbe Botschaft mit dem Nachrichteninhalt "0" empfangen wird, wird der Eintrag in der internen Liste wieder entfernt. Enthält die Liste mindestens einen Eintrag wird der Ausgang auf "1" gestellt und die LED wird angesteuert.

Wenn der Nutzer zusätzlich an der Benutzerschnittstelle die Gruppe 4003 abschaltet, erzeugt die Gruppe 4003 die neu konfigurierte Botschaft "OutputGroup/4003/IsDisabled". Der Befehlsempfangs-Baustein 50 hört auch auf diese Botschaft und trägt sie in seine interne Liste ein. Diese enthält nun 2 Einträge. Der Ausgang bleibt daher angesteuert und die LED leuchtet. Erst wenn beide Ausgangsgruppen wieder eingeschaltet sind, enthält die interne Liste des Befehlsempfangs-Bausteins 50 keinen Eintrag mehr und der Ausgang wird zurückgesetzt und die LED wird nicht mehr angesteuert und erlischt.

Da in dem hier beispielhaft beschriebenen Szenario bei den Ausganggruppen 4000, 4001, 4004 und 4005 die Botschaft nicht konfiguriert wurde, haben diese Ausgangsgruppen keinen Einfluss auf die LED.

Fig. 6 zeigt eine schematische Darstellung einer weiteren Funktionalität zur Ansteuerung einer LED. Im Zusammenhang mit Fig. 5 soll insbesondere die Funktionalität eines Und-Bausteins beschrieben werden. Fig. 6 zeigt eine schematische Darstellung einer erweiterten Funktionalität der in Fig. 4 gezeigten Ausgangslage zur Ansteuerung einer LED. Bei dem hier beispielhaft beschriebenen Szenario soll eine LED (BBF-LED) 71 angesteuert werden, wenn kumulativ die in Fig. 4 gezeigten Ausgänge 4002, 4003, 4006 und 4007 abgeschaltet ist. Ausgehend von der in Fig. 4 gezeigten Grundschaltung wird der Schaltungsteil 75 ergänzt. Dabei wird ein Befehlsempfangs-Baustein 70 verwendet, der wie in 600a und 600b gezeigt konfiguriert wird. Der Befehlsempfangs-Baustein 70 ist als Und-Baustein ausgebildet. Bei den Ausgangsgruppen 4002, 4003, 4006 und 4007 werden die in 700a und 700b gezeigten Botschaften ergänzt.

Das Konfigurationsprogramm ersetzt bei der Übertragung der Konfiguration auf die Zentrale den Ausdruck "[GroupNumber]" durch die entsprechend konfigurierten Gruppennummern. Dies erfolgt, da der Nutzer des Konfigurationsprogramms die Gruppennummer ändern kann und so immer die korrekte Nummer eingesetzt wird. Die Einstellungen 701a und 701b besagen, dass auf die Botschaften mit dem Nachrichteninhalt "1" und "0" gehorcht wird.

Nach dem Start der Zentrale senden die Ausgangsgruppen 4002, 4003, 4006 und 4007 die Botschaften "OutputGroup/4002/IsAvailable" mit dem Nachrichteninhalt "1" für ist vorhanden, "OutputGroup/4003/IsAvailable" mit dem Nachrichteninhalt "1" für ist vorhanden, "OutputGroup/4006/IsAvailable" mit dem Nachrichteninhalt "1" für ist vorhanden und "OutputGroup/4007/IsAvailable" mit dem Nachrichteninhalt "1" für ist vorhanden.

Der Und-Baustein 70 ist mit einer Wildcard, die hier als Sternchen "*" dargestellt ist, in beiden Botschaften, auf die er hört, konfiguriert. Intern verwaltet der Und-Baustein 70 zwei Listen. Eine für jede der beiden konfigurierten Botschaften 600a und 600b. Wenn beide Listen nicht leer sind und die Anzahl an Einträgen in beiden Listen gleich ist, wird der Ausgang gesetzt. Der Und-Baustein 70 trägt alle passenden Botschaften auf die er horcht mit dem Nachrichteninhalt "1" in die passende interne Liste ein. Tritt die selbe Botschaft mit dem Nachrichteninhalt "0" auf, wird der Eintrag in der internen Liste wieder entfernt.

Wenn ein Nutzer an der Benutzerschnittstelle die Gruppe 4006 abschaltet, wird die Ausgangsgruppe abgeschaltet und es wird die neu konfigurierte Botschaft "OutputGroup/4006/IsDisabled" erzeugt. Die Botschaft wird Zentralenweit an alle Botschaftsempfänger, insbesondere an alle Botschaftsempfängerbausteine, verteilt.

Der Und-Baustein 70 stellt dann eine Übereinstimmung mit der Botschaft 600b für die zweite Liste fest und trägt diese ein. In der ersten Liste befinden sich nun die vier "IsAvailable"-Einträge und in der zweiten Liste die Botschaft für die Abschaltung der Ausgangsgruppe 4006. Da die Listen nicht die gleiche Anzahl an Einträgen haben, wird der Ausgang des Und-Bausteins 70 nicht angesteuert und die LED 71 bleibt dunkel. Erst wenn die Ausgangsgruppen 4002, 4003, 4006 und 4007 alle kumulativ abgeschaltet sind, gibt es in den beiden internen Listen jeweils vier Einträge und der Ausgang des Und-Bausteins 70 wird angesteuert, sodass dann die LED 71 leuchtet. Wenn eine der Ausgangsgruppen 4002, 4003, 4006 und 4007 wieder eingeschaltet wird, ist die Bedingung nicht mehr erfüllt und die LED 71 erlischt wieder.

Fig. 7 zeigt eine schematische Darstellung einer Änderung der Funktionalität der in Fig. 4 gezeigten Ausgangslage. Bei dem hier beispielhaft beschriebenen Szenario sollen die Ausgangsgruppen 4002, 4003, 4006 und 4007 nicht mehr vom Nutzer an der Benutzerschnittstelle abgeschaltet werden können. Stattdessen soll ein Abschalten durch ein Betätigen eines Tasters an einem Bereichsbedienfeld (BBF) ermöglicht werden. Dazu wird eine Schaltungsanpassung gegenüber der in Fig. 4 gezeigten Grundschaltung vorgenommen. Es wird der in Fig. 7 gezeigte Schaltungsteil ergänzt.

Der Sende-Baustein 51 wird wie mit Ziffer 800 gezeigt konfiguriert. Bei den Ausgangsgruppen 4002, 4003, 4006 und 4007 wird die Botschaft 810 angepasst, also die in Fig. 4 gezeigte Standardbotschaft überschrieben. Die Einstellungen 801 und 802 besagen, dass auf die Botschaften mit dem Nachrichteninhalt "1" und "0" gehorcht wird.

Wird die Taste 1 / 4 am entsprechenden BBF der Zentrale betätigt, wird der Ausgang "E" der Eingangsgruppe 3002 (Ziffer 33) gesetzt und der angeschlossene Sender-Baustein 51 sendet die Botschaft "BBFSwitch/*/On". Die Ausganggruppen 4002, 4003, 4006 und 4007 hören für eine Abschaltung auf diese Botschaft und schalten dementsprechend ab. Die Ausgangsgruppen 4000, 4001, 4004 und 4005 (siehe Fig. 4) hören weiterhin auf ihre Standardbotschaften und verändern nichts an ihrem Zustand. Wenn nun ein Nutzer versucht die Gruppe 4002 an der Benutzerschnittstelle abzuschalten, passiert nichts, da die Gruppe nicht mehr auf die Standartbotschaft horcht.

Es ist kann aber auch ermöglicht werden, dass der Nutzer auch weiterhin die Ausganggruppen 4002, 4003, 4006 und 4007 abschalten kann. Wenn dies möglich sein soll, muss an den Ausgängen allerdings noch eine entsprechende Anpassung vorgenommen werden.

Fig. 8 zeigt eine schematische Darstellung einer weiteren Anpassung der Standardfunktionalität. Bei dem hier beispielhaft beschriebenen Szenario sollen die Ausgangsgruppen 4002, 4003, 4006 und 4007 nur im Feuerfall nicht mehr vom Nutzer an der Benutzerschnittstelle abgeschaltet werden können. Dafür muss eine Schaltungsanpassung gegenüber der in Fig. 4 gezeigten Grundschaltung erfolgen. Dazu wird der Schaltungsteil 90 ergänzt. Der Mapper-Baustein 91 wird wie in 93, 94 gezeigt konfiguriert. Bei den in Fig. 4 gezeigten Ausgangsgruppen 4002, 4003, 4006 und 4007 wird die Botschaft 95 angepasst und damit die Standardbotschaft überschrieben.

In dem hier beispielhaft beschriebenen Szenario ist in der Ausgangslage die Zentrale nicht im Feuerfall. Der Sammelsignal-Baustein 92 ist daher am Ausgang "CS" nicht aktiv. Durch die Negierung liegt am Eingang "En" des Mapper-Bausteins 91 eine "1" an. Der Mapper-Baustein 91 mapped die Botschaften in diesem Fall.

Wenn der Nutzer an der Benutzerschnittstelle die Gruppe 4002 abschaltet, erzeugt die Zentrale daraus die Botschaft "Sys.OutputGroup/4002/Disable". Der Nachrichteninhalt ist eine "1". Der Mapper-Baustein 91 erzeugt in diesem Fall aus einer ankommenden Botschaft "Sys.OutputGroup/4002/Disable" (siehe Ziffer 93) die Botschaft "OutputGroup/4002/Disable" (siehe Ziffer 94). Die Konfiguration mit "[Identifier]" bedeutet, dass der Wert aus der abgefangenen Botschaft hier eingesetzt wird. Da die Ausgangsgruppe 4002 für eine Abschaltung auf die Botschaft "OutputGroup/4002/Disable" horcht, wird der Ausgang abgeschaltet. Die Einstellungen 93a und 95a besagen, dass auf die Botschaften mit dem Nachrichteninhalt "1" und "0" gehorcht wird.

Im Feuerfall wird der Ausgang "CS" des Sammelsignal-Bausteins 92 aktiv und damit der Eingang "En" des Mapper-Baustein inaktiv. Der Mapper-Baustein 91 mappt die Botschaften dann nicht mehr. Nun kann der Nutzer an der Benutzerschnittstelle die Ausgangsgruppe 4002 nicht mehr abschalten. Es wird zwar die Botschaft "Sys.OutputGroup/4002/Disable" erzeugt. Die Ausgangsgruppe 4002 horcht aber nur auf die Botschaft "OutputGroup/4002/Disable". Diese erzeugt der Mapper-Baustein 91 aber nicht mehr, da er inaktiv ist.

Fig. 9 zeigt eine schematische Darstellung einer Funktionalität mit der ein Einfrieren und Wiederherstellen von Zuständen ermöglicht wird. Die in Fig. 4 gezeigten Ausgangsgruppen 4002, 4003, 4006 und 4007 sollen in dem hier beispielhaft beschriebenen Szenario einzeln vom Nutzer an der Benutzerschnittstelle abgeschaltet werden können. Im Brandfall sollen alle Gruppen mittels einer BBF-Taste ab- und wieder angeschaltet werden können. Und wenn der Brandfall wegfällt, soll der Zustand vor dem Brandfall wiederhergestellt werden.

Um dies zu erreichen ist eine Schaltungsanpassung gegenüber der in Fig. 4 gezeigten Grundschaltung notwendig. Es wird dazu der Schaltungsteil 80 ergänzt. Der Sende-Baustein 82 ist wie in 82a gezeigt konfiguriert. Der Memory-Baustein 84 ist wie in 84a gezeigt konfiguriert. Bei den Ausgangsgruppen 4002, 4003, 4006 und 4007 werden die Botschaften wie in 85 gezeigt angepasst, also die Standardbotschaft überschrieben.

In dem hier beispielhaft beschriebenen Szenario ist zunächst in einem Grundzustand der Zentrale kein Feuer vorhanden. Der Memory-Baustein 84 benötigt eine Botschaft mit der Nummer des Gruppenausgangs. Außerdem benötigt er den Zustand nach dem Zentralenstart. Diesen Zustand teilen die Ausgangsgruppen dem Memory-Baustein 84 über die Botschaften "OutputGroup/[GroupNumber]/IsDisabled" mit. Nach dem Zentralenstart befinden sich in der Liste des Memory-Bausteins 84 folge Botschaften: "OutputGroup/4002/IsDisabled" mit dem Nachrichteninhalt "0" (Ausgangsgruppe 4002 ist nicht abgeschaltet); "OutputGroup/4003/IsDisabled" mit dem Nachrichteninhalt "0" (Ausgangsgruppe 4003 ist nicht abgeschaltet); "OutputGroup/4006/lsDisabled" mit dem Nachrichteninhalt "0" (Ausgangsgruppe 4006 ist nicht abgeschaltet); "OutputGroup/4007/IsDisabled" mit dem Nachrichteninhalt "0" (Ausgangsgruppe 4007 ist nicht abgeschaltet).

Der Nutzer kann an der Benutzerschnittstelle eine Gruppe abschalten, da die Ausgangsgruppen auf die dafür vorgesehene Standardbotschaft horchen. Wenn der Nutzer die Ausgangsgruppe 4002 abschaltet, erzeugt dies die Botschaft "Sys.OutputGroup/4002/Disable". Die Ausgansgruppe 4002 horcht auf die Botschaft für Abschaltung und schaltet die Ausgangsgruppe ab. Die Ausgangsgruppe 4002 erzeugt die Botschaft "OutputGroup/[GroupNumber]/IsDisabled". Auf diese Botschaft horcht der Memory-Baustein 84 und trägt sie in seine interne Liste ein. In der Liste des Memory-Bausteins 84 befinden sich jetzt folge Botschaften: "OutputGroup/4002/IsDisabled" mit dem Nachrichteninhalt "1" (Ausgangsgruppe 4002 ist abgeschaltet); "OutputGroup/4003/IsDisabled" mit dem Nachrichteninhalt "0" (Ausgangsgruppe 4003 ist nicht abgeschaltet); "OutputGroup/4006/lsDisabled" mit dem Nachrichteninhalt "0" (Ausgangsgruppe 4006 ist nicht abgeschaltet); "OutputGroup/4007/IsDisabled" mit dem Nachrichteninhalt "0" (Ausgangsgruppe 4007 ist nicht abgeschaltet).

Wenn nun der Feuerfall eintritt, wird der Ausgang "CS" des Sammelsignal-Bausteins 83 aktiv. Das gibt über den Und-Baustein den Taster frei und sperrt über die beiden Inverter-Bausteine den Memory-Baustein 84 am Eingang "H". Dieser friert dann seine interne Liste ein und damit den Zustand der Ausgangsgruppen 4002, 4003, 4006 und 4007 für die Abschaltung. Nun können mittels BBF-Taster die Ausgangsgruppen 4002, 4003, 4006 und 4007 ein- beziehungsweise ausgeschaltet werden. Dazu sendet der Sender-Baustein 82 die Botschaft "Sys.InputGroup/*/Disable" abwechselnd mit dem Nachrichteninhalt "1" oder "0". Nach jedem Betätigen wird der Ausgang "E" aktiv oder inaktiv.

Fällt dann der Feuerfall weg, geht der Ausgang des Sammelsignal-Bausteins 83 auf inaktiv. Der Taster wird gesperrt. Über den Flankenbaustein (negative Flanke) wird der Memory-Baustein 84 angewiesen seine interne Liste zu senden. Da er so konfiguriert ist, dass er nicht die originalen Botschaften sendet, sondern diese durch die konfigurierte Botschaft "OutputGroup/[Identifier]/Disable" ersetzt, werden dann folgende Botschaften erzeugt: "OutputGroup/4002/Disable" mit Nachrichteninhalt "1" (Ausgangsgruppe 4002 war abgeschaltet); "OutputGroup/4003/Disable" mit Nachrichteninhalt "0" (Ausgangsgruppe 4003 war nicht abgeschaltet); "OutputGroup/4006/Disable" mit Nachrichteninhalt "0" (Ausgangsgruppe 4006 war nicht abgeschaltet); "OutputGroup/4007/Disable" mit Nachrichteninhalt "0" (Ausgangsgruppe 4007 war nicht abgeschaltet). "[Identifier]" wird wieder durch den entsprechenden Inhalt der mitgeschnittenen Botschaft ersetzt. Nun ist wieder nur die Ausgangsgruppe 4002 abgeschaltet. Das entspricht dem Zustand vor dem Feuerfall.

Der Memory-Baustein 84 schneidet dann wieder die Botschaften, auf die er konfiguriert ist, mit. Da der Eingang "H" aktiv ist. Die beiden Inverter-Bausteine werden benötigt um das Signal zu verzögern, da erst die alten Zustände wiederhergestellt werden sollen und dann Änderungen wieder mitgeschnitten werden sollen.

Fig. 10 zeigt eine schematische Darstellung eines Verfahrens 900 zur Konfiguration einer Zentrale. Das Verfahren 900 dient der Konfiguration einer Zentrale 1, 1a, 1b, insbesondere einer Brandmelder- und/oder Löschsteuerzentrale. Das Verfahren 900 umfasst folgende Schritte: In einem Schritt 910, Bereitstellen eines Konfigurationssystems zur Konfiguration einer Funktionslogik einer softwarebasierten speicherprogrammierbaren Steuerung (SPS) der Zentrale. In einem Schritt 920, Bereitstellen von Funktionsbausteinen für die Funktionslogik der speicherprogrammierbaren Steuerung der Zentrale. In einem Schritt 930, Bereitstellen eines Botschaftssystems, das verschiedene Botschaftsbausteine innerhalb der SPS umfasst, wobei das Botschaftssystem Botschaftssenderbausteine und Botschaftsempfängerbausteine umfasst, wobei das Botschaftssystem dazu eingerichtet ist, mittels der Botschaftssenderbausteine, insbesondere in Abhängigkeit von SPS-Signalen, Botschaften mit Informationen über eine auszuführende Funktion der Zentrale 1, 1a, 1b über Botschaftskanäle zu versenden, und mittels der Botschaftsempfängerbausteine von den Botschaftssenderbausteinen über die Botschaftskanäle versendete Botschaften zu empfangen und in Abhängigkeit von den empfangenen Botschaften SPS-Signale auszulösen, die insbesondere ausgebildet sind, um eine Steuerungsfunktion der Zentrale auszuführen, beispielsweise eine Alarmierungsfunktion der Zentrale 1, 1a, 1b zu aktivieren oder zu deaktivieren. In einem Schritt 940, Übertragen von Daten 101 zur Konfiguration der Zentrale 1, 1a, 1b über eine Kommunikationsschnittstelle an die Zentrale 1, 1a, 1b, wobei die Daten zur Konfiguration mittels der Funktionsbausteine, der Botschaftssenderbausteine und der Botschaftsempfängerbausteine definiert sind.

### Bezugszeichenliste

- 1: Zentrale
- 1a, 1b: Unterzentrale
- 2: Steuerungseinheit
- 2a: Benutzerschnittstelle
- 2b: Akustische Anzeige
- 3: Überwachungsbereich
- 4: Gefahrenmelder
- 5: Kopplungsschnittstelle
- 6: Kommunikationsschnittstelle
- 7: softwarebasierte speicherprogrammierbare Steuerung
- 8: Funktionslogik
- 9: Botschaftssystem
- 10: Alarmierungsmittelschnittstelle
- 10a: Alarmierungsmittel
- 31, 32, 41, 42: Funktionsbausteine
- 50: Befehlsempfangs-Baustein
- 51: Botschaftssenderbaustein
- 52: Botschaftsempfängerbaustein
- 55, 75, 80, 90: Schaltungsteil
- 60: Botschaftskanäle
- 70: Befehlsempfangs-Baustein / Und-Baustein
- 71: BBF-LED
- 80: Schaltungsteil
- 82: Sende-Baustein
- 91: Mapper-Baustein
- 92: Sammelsignal-Baustein
- 3000, 3001, 3002: Eingangsgruppen
- 83: Sammelsignal-Bausteins
- 84: Memory-Baustein
- 900: Verfahren
- 910, 920, 930, 940: Verfahrensschritte
- 100: Computerprogrammprodukt
- 101: Daten
- 110: Konfigurationssystem
- 4000, 4001, 4002, 4003, 4004, 4005, 4006, 4007: Ausganggruppen

## Patentansprüche

1. Zentrale (1, 1a, 1b), insbesondere eine Brandmelder- und/oder Löschsteuerzentrale, die Zentrale (1, 1a, 1b) umfassend
- eine Kommunikationsschnittstelle (6), die dazu ausgebildet ist, Daten (101) zur Konfiguration der Zentrale (1) zu empfangen,
- eine softwarebasierte speicherprogrammierbare Steuerung (SPS) (7) mit einer Funktionslogik (8), die mittels Funktionsbausteinen (31, 32, 41, 42) konfigurierbar ist,
**gekennzeichnet durch**
- ein Botschaftssystem (9), das verschiedene Botschaftsbausteine innerhalb der SPS (7) umfasst,
- wobei das Botschaftssystem (9) Botschaftssenderbausteine (51) und Botschaftsempfängerbausteine (52) umfasst,
wobei das Botschaftssystem (9) dazu eingerichtet ist,
∘ mittels der Botschaftssenderbausteine (51), insbesondere in Abhängigkeit von SPS-Signalen, Botschaften mit Informationen über eine auszuführende Funktion der Zentrale (1, 1a, 1b) über Botschaftskanäle (60) zu versenden, und
∘ mittels der Botschaftsempfängerbausteine (52) von den Botschaftssenderbausteinen (51) über die Botschaftskanäle (60) versendete Botschaften zu empfangen und in Abhängigkeit von den empfangenen Botschaften SPS-Signale auszulösen, die insbesondere ausgebildet sind, um mindestens eine Steuerungsfunktion der Zentrale (1, 1a, 1b) auszuführen, vorzugsweise eine Steuerungsfunktion zu aktivieren oder zu deaktivieren.

2. Zentrale nach dem vorhergehenden Anspruch,
wobei die mindestens eine Steuerungsfunktion der Zentrale (1, 1a, 1b) umfasst:
- eine Alarmierungsfunktion der Zentrale (1, 1a, 1b), insbesondere ein Aktivieren oder Deaktivieren einer Alarmierungsfunktion der Zentrale (1, 1a, 1b), und/oder
- eine Auslösung eines Feuerwehrrufs, und/oder
- ein Aktivieren oder Deaktivieren einer Löschanlage, und/oder
- ein Aktivieren oder Deaktivieren von Brandschutzeinrichtungen, und/oder
- ein Abschalten oder Anschalten von Betriebsmitteln.

3. Zentrale nach einem der vorhergehenden Ansprüche,
wobei die versendeten Botschaften reguläre Ausdrücke, und vorzugsweise Wildcards, umfassen,
wobei die Botschaftsempfängerbausteine (52) die versendeten Botschaften empfangen und von den empfangenen Botschaften jeweils ausschließlich diejenigen empfangenen Botschaften verarbeiten, die reguläre Ausdrücke, und vorzugsweise Wildcards, umfassen, welche eine Zeichenkette aufweisen, die die jeweiligen Botschaftsempfängerbausteine anspricht, und/oder
wobei die softwarebasierte speicherprogrammierbare Steuerung (7) ferner Botschaftsempfänger und Botschaftssender aufweist, die nicht als Bausteine ausgebildet sind, wobei diese Botschaftsempfänger und Botschaftssender eingerichtet sind, Botschaften, die über die Botschaftskanäle, beispielsweise mittels Botschaftssenderbausteinen (51), versendet wurden, zu verarbeiten.

4. Zentrale nach einem der vorhergehenden Ansprüche, wobei das Botschaftssystem (9) dazu eingerichtet ist, bei einem Empfang einer Botschaft mittels eines Botschaftsempfängerbausteins (52) die in der empfangenen Botschaft enthaltenen Informationen mit einer dem Botschaftsempfängerbaustein (52) zugewiesenen Information zu vergleichen und bei einer Übereinstimmung zwischen der in der empfangenen Botschaft enthaltenen Information und der dem Botschaftsempfängerbaustein (52) zugewiesenen Information SPS-Signale auszulösen, die insbesondere ausgebildet sind, um mindestens eine Steuerungsfunktion der Zentrale (1, 1a, 1b) auszuführen, vorzugsweise eine Steuerungsfunktion zu aktivieren oder zu deaktivieren.

5. Zentrale (1, 1a, 1b) nach einem der vorhergehenden Ansprüche, umfassend
- mehrere Alarmierungsmittel (10a), und
- eine Benutzerschnittstelle (2a),
wobei die Zentrale (1, 1a, 1b) ausgebildet ist, um bei einem Abschalten eines der Alarmierungsmittel (10a) über die Benutzerschnittstelle, eine Botschaft, umfassend eine Information über das Abschalten des Alarmierungsmittels (10a), über die Botschaftskanäle zu versenden.

6. Zentrale (1, 1a, 1b) nach einem der vorhergehenden Ansprüche,
wobei das Botschaftssystem (9) dazu eingerichtet ist, in Abhängigkeit von der in einer Botschaft enthaltenen Information eine weitere Botschaft über die Botschaftskanäle (60) zu versenden, und/oder bei Übereinstimmung von Botschaften neue Botschaften zu generieren und zu versenden, und/oder
wobei mindestens einer der Funktionsbausteine und/oder der Botschaftsbausteine ausgebildet ist, vorzugsweise mehrere der Funktionsbausteine und/oder der Botschaftsbausteine ausgebildet sind, um bei einem Startvorgang der speicherprogrammierbaren Steuerung eine Start-Botschaft zu versenden,
wobei die Start-Botschaft vorzugsweise eine Information über den Funktionsbaustein und/oder Botschaftsbaustein, der die Start-Botschaft versendet, umfasst.

7. Zentrale (1, 1a, 1b) nach einem der vorhergehenden Ansprüche,
wobei das Botschaftssystem ausgebildet ist, um
- in Abhängigkeit von einem zuvor definierten Ereignis eine Botschaft über die Botschaftskanäle des Botschaftssystems zu versenden, und/oder
- in Abhängigkeit von einer zuvor definierten empfangenen Botschaft eine Funktion auszuführen, und/oder
- die Botschaften, insbesondere jede Botschaft, an alle Botschaftsempfängerbausteine der Zentrale zu senden.

8. Zentrale (1, 1a, 1b) nach einem der vorhergehenden Ansprüche,
wobei die Botschaftssenderbausteine ausgebildet sind, um in Abhängigkeit von einem SPS-Signal der softwarebasierten speicherprogrammierbaren Steuerung eine Botschaft zu versenden, und/oder
wobei die Botschaftsempfängerbausteine ausgebildet sind, um in Abhängigkeit von einer empfangenen Botschaft ein SPS-Signal der softwarebasierten speicherprogrammierbaren Steuerung auszulösen, und/oder
wobei die Botschaften jeweils eine Adressierung und einen Nachrichteninhalt umfassen, wobei die Adressierung eine Kategorisierung, eine Identifikation und einen Status umfasst.

9. Zentrale (1, 1a, 1b) nach einem der vorhergehenden Ansprüche,
wobei die Botschaftsbausteine ausgewählt sind aus der folgenden Gruppe:
- ein Botschaftssenderbaustein zum Versenden einer Botschaft;
- ein Botschaftsempfängerbaustein zum Empfangen einer Botschaft;
- ein Oder-Baustein zum Empfangen verschiedener zuvor definierter Botschaften, wobei der Oder-Baustein ausgebildet ist, um beim Empfangen von einer der zuvor definierten Botschaften auf eine zuvor definierte Art zu reagieren;
- ein Und-Baustein zum Empfangen verschiedener zuvor definierter Botschaften, wobei der Und-Baustein ausgebildet ist, beim Empfangen von einer der zuvor definierten Botschaften diese in eine Liste einzutragen und wenn die Liste mit den zuvor definierten Botschaften übereinstimmt auf eine zuvor definierte Art zu reagieren;
- ein Mapper-Baustein, der ausgebildet ist, um beim Empfangen einer zuvor definierten Botschaft eine andere zuvor definierte Botschaft zu versenden;
- ein Memory-Baustein, der ausgebildet ist, um versendete Botschaften zu speichern und mittels Versenden der gespeicherten Botschaften eine zuvor eingestellte Konfiguration wiederherzustellen;
- ein Netzwerk-Baustein, insbesondere ausgebildet als Botschaftsempfängerbaustein und/oder als Botschaftssenderbaustein, wobei der Netzwerk-Baustein ausgebildet ist, Botschaften zwischen verschiedenen Zentralen, insbesondere zwischen einer Hauptzentrale und einer mit der Hauptzentrale verknüpften Unterzentrale, zu versenden und/oder zu empfangen,
- ein Inverter-Baustein zum Invertieren eines Nachrichteninhalts,
und/oder wobei die Kommunikationsschnittstelle dazu ausgebildet ist, Daten zur Konfiguration der Zentrale von einem Computerprogrammprodukt, insbesondere von einem Computerprogrammprodukt nach einem der Ansprüche 12-19, zu empfangen.

10. Zentralensystem, umfassend mehrere Zentralen (1, 1a, 1b) nach mindestens einem der vorhergehenden Ansprüche, wobei Botschaften zwischen den Zentralen (1, 1a, 1b) übertragbar sind, wobei insbesondere Botschaften, die von einem Botschaftssenderbaustein einer der Zentralen (1, 1a, 1b) versendet werden von einem Botschaftsempfängerbaustein einer anderen Zentrale (1, 1a, 1b) empfangbar sind, wobei das Zentralensystem vorzugsweise eine Hauptzentrale (1) umfasst, die mit mehreren Unterzentralen (1a, 1b) verknüpft ist, wobei die Hauptzentrale (1) ausgebildet ist, um Botschaften an Botschaftsempfängerbausteine der Unterzentralen (1a, 1b) zu versenden und die Unterzentralen (1a, 1b) ausgebildet sind, um Botschaften an Botschaftsempfängerbausteine der Hauptzentrale (1) zu versenden.

11. Verfahren (900) zur Konfiguration einer Zentrale (1, 1a, 1b), insbesondere einer Brandmelder- und/oder Löschsteuerzentrale, vorzugsweise einer Zentrale (1, 1a, 1b) nach einem der Ansprüche 1-9, umfassend die Schritte:
- Bereitstellen (910) eines Konfigurationssystems zur Konfiguration einer Funktionslogik einer softwarebasierten speicherprogrammierbaren Steuerung (SPS) der Zentrale,
- Bereitstellen (920) von Funktionsbausteinen für die Funktionslogik der speicherprogrammierbaren Steuerung der Zentrale,
**gekennzeichnet durch**
- Bereitstellen (930) eines Botschaftssystems, das verschiedene Botschaftsbausteine innerhalb der SPS umfasst,
- wobei das Botschaftssystem Botschaftssenderbausteine und Botschaftsempfängerbausteine umfasst,
wobei das Botschaftssystem dazu eingerichtet ist,
∘ mittels der Botschaftssenderbausteine, insbesondere in Abhängigkeit von SPS-Signalen, Botschaften mit Informationen über eine auszuführende Funktion der Zentrale (1, 1a, 1b) über Botschaftskanäle zu versenden, und
∘ mittels der Botschaftsempfängerbausteine von den Botschaftssenderbausteinen über die Botschaftskanäle versendete Botschaften zu empfangen und in Abhängigkeit von den empfangenen Botschaften SPS-Signale auszulösen, die insbesondere ausgebildet sind, um eine Steuerungsfunktion der Zentrale (1, 1a, 1b) auszuführen, vorzugsweise eine Steuerungsfunktion zu aktivieren oder zu deaktivieren,
- und vorzugsweise Übertragen (940) von Daten (101) zur Konfiguration der Zentrale (1) über eine Kommunikationsschnittstelle an die Zentrale (1, 1a, 1b), wobei die Daten zur Konfiguration mittels der Funktionsbausteine, der Botschaftssenderbausteine und der Botschaftsempfängerbausteine definiert sind.

12. Computerprogrammprodukt (100) zur Konfiguration einer Zentrale (1, 1a, 1b), insbesondere einer Brandmelder- und/oder Löschsteuerzentrale, vorzugsweise einer Zentrale (1, 1a, 1b) nach einem der Ansprüche 1-9, das Computerprogrammprodukt umfassend
- ein Konfigurationssystem (110) zur Konfiguration einer Funktionslogik einer softwarebasierten speicherprogrammierbaren Steuerung (SPS) (7) der Zentrale (1, 1a, 1b),
wobei das Konfigurationssystem (110) dazu eingerichtet ist, Funktionsbausteine für die Funktionslogik der speicherprogrammierbaren Steuerung der Zentrale (1, 1a, 1b) bereitzustellen,
**gekennzeichnet durch**
- ein Botschaftssystem, das verschiedene Botschaftsbausteine umfasst,
- wobei das Botschaftssystem Botschaftssenderbausteine und Botschaftsempfängerbausteine umfasst,
wobei das Botschaftssystem dazu eingerichtet ist,
o mittels der Botschaftssenderbausteine, insbesondere in Abhängigkeit von SPS-Signalen, Botschaften mit Informationen über eine auszuführende Funktion der Zentrale über Botschaftskanäle zu versenden, und o mittels der Botschaftsempfängerbausteine von den Botschaftssenderbausteinen über die Botschaftskanäle versendete Botschaften zu empfangen und in Abhängigkeit von den empfangenen Botschaften SPS-Signale auszulösen, die insbesondere ausgebildet sind, um eine Steuerungsfunktion der Zentrale (1, 1a, 1b) auszuführen, vorzugsweise eine Steuerungsfunktion zu aktivieren oder zu deaktivieren.

13. Computerprogrammprodukt nach dem vorhergehenden Anspruch,
wobei das Botschaftssystem dazu eingerichtet ist, in Abhängigkeit von der in einer Botschaft enthaltenen Information eine weitere Botschaft über die Botschaftskanäle zu versenden, und/oder bei Übereinstimmung von Botschaften neue Botschaften zu generieren und zu versenden, und/oder
wobei mindestens einer der Funktionsbausteine und/oder der Botschaftsbausteine, vorzugsweise mehrere der Funktionsbausteine und/oder der Botschaftsbausteine, ausgebildet sind, um bei einem Startvorgang der speicherprogrammierbaren Steuerung eine Start-Botschaft zu versenden,
wobei die Start-Botschaft vorzugsweise eine Information über den Funktionsbaustein und/oder der Botschaftsbaustein, der die Start-Botschaft versendet, umfasst.

14. Computerprogrammprodukt nach einem der vorhergehenden Ansprüche,
wobei das Botschaftssystem ausgebildet ist, um
- in Abhängigkeit von einem zuvor definierten Ereignis eine Botschaft über die Botschaftskanäle des Botschaftssystems zu versenden, und/oder
- in Abhängigkeit von einer zuvor definierten empfangenen Botschaft eine Funktion auszuführen, und/oder
- die Botschaften, insbesondere jede Botschaft, an alle Botschaftsempfängerbausteine der Zentrale zu senden.

15. Computerprogrammprodukt nach einem der vorhergehenden Ansprüche,
wobei die Botschaftssenderbausteine und/oder die Botschaftsempfängerbausteine jeweils mit den Funktionsbausteinen, insbesondere mit Eingängen und/oder Ausgängen der Funktionsbausteine, verknüpft sind, und/oder
wobei das Konfigurationssystem dazu eingerichtet ist, Funktionsbausteine hinzuzufügen und zu entfernen, und vorzugsweise Verschaltungen zwischen den Funktionsbausteinen herzustellen, und/oder
wobei das Botschaftssystem dazu eingerichtet ist, Botschaftssenderbausteine und Botschaftsempfängerbausteine hinzuzufügen und zu entfernen, und vorzugsweise Verschaltungen zwischen den Funktionsbausteinen herzustellen.

16. Computerprogrammprodukt nach einem der vorhergehenden Ansprüche,
wobei das Botschaftssystem dazu eingerichtet ist, Botschaftssenderbausteine bereitzustellen, wobei die Botschaftssenderbausteine vorzugsweise ausgebildet sind, um in Abhängigkeit von einem SPS-Signal der speicherprogrammierbaren Steuerung eine Botschaft zu versenden, und/oder
wobei die Botschaftsempfängerbausteine ausgebildet sind, um in Abhängigkeit von einer empfangenen Botschaft ein SPS-Signal der speicherprogrammierbaren Steuerung auszulösen.

17. Computerprogrammprodukt nach einem der vorhergehenden Ansprüche,
wobei Ausgänge eines Funktionsbausteins und/oder eines Botschaftsbausteins mit einer Botschaft vorinitialisiert sind, wobei vorzugsweise die vorinitialisierte Botschaft ausgebildet ist, eine Botschaft zu versenden, wenn der Funktionsbaustein und/oder der Botschaftsbaustein eingeschaltet und/oder ausgeschaltet wird, und/oder
wobei mindestens eine Botschaft eine Information über die Abschaltung eines Alarmierungsmittelausgangs umfasst, und/oder
wobei die Botschaften jeweils eine Adressierung und einen Nachrichteninhalt umfassen, wobei die Adressierung eine Kategorisierung, eine Identifikation und einen Status umfasst.

18. Computerprogrammprodukt nach einem der vorhergehenden Ansprüche,
wobei das Botschaftssystem eingerichtet ist, um verschiedene Botschaftsbausteine bereitzustellen, und vorzugsweise hinzuzufügen, wobei die Botschaftsbausteine ausgewählt sind aus der folgenden Gruppe:
- ein Botschaftssenderbaustein zum Versenden einer Botschaft;
- ein Botschaftsempfängerbaustein zum Empfangen einer Botschaft;
- ein Oder-Baustein zum Empfangen verschiedener zuvor definierter Botschaften, wobei der Oder-Baustein ausgebildet ist, um beim Empfangen von einer der zuvor definierten Botschaften auf eine zuvor definierte Art zu reagieren;
- ein Und-Baustein zum Empfangen verschiedener zuvor definierter Botschaften, wobei der Und-Baustein ausgebildet ist, beim Empfangen von einer der zuvor definierten Botschaften diese in eine Liste einzutragen und wenn die Liste mit den zuvor definierten Botschaften übereinstimmt auf eine zuvor definierte Art zu reagieren;
- ein Mapper-Baustein, der ausgebildet ist, um beim Empfangen einer zuvor definierten Botschaft eine andere zuvor definierte Botschaft zu versenden;
- ein Memory-Baustein, der ausgebildet ist, um versendete Botschaften zu speichern und mittels Versenden der gespeicherten Botschaften eine zuvor eingestellte Konfiguration wiederherzustellen;
- ein Netzwerk-Baustein, insbesondere ausgebildet als Botschaftsempfängerbaustein und/oder als Botschaftssenderbaustein, wobei der Netzwerk-Baustein ausgebildet ist, Botschaften zwischen verschiedenen Zentralen, insbesondere zwischen einer Hauptzentrale und einer mit der Hauptzentrale verknüpften Unterzentrale, zu versenden und/oder zu empfangen,
- ein Inverter-Baustein zum Invertieren eines Nachrichteninhalts.

19. Computerprogrammprodukt nach einem der vorhergehenden Ansprüche,
umfassend Befehle, die bei der Ausführung des Programms durch einen Computer diesen veranlassen, das Verfahren nach Anspruch 11 auszuführen.

20. Computerlesbares Medium, umfassend Befehle, die bei der Ausführung durch einen Computer diesen veranlassen, das Verfahren nach Anspruch 11 auszuführen.

## Geänderte Patentansprüche

### Geänderte Patentansprüche gemäss Regel 137(2) EPÜ.

1. Zentrale (1, 1a, 1b), insbesondere eine Brandmelder- und/oder Löschsteuerzentrale, die Zentrale (1, 1a, 1b) umfassend
- eine Kommunikationsschnittstelle (6), die dazu ausgebildet ist, Daten (101) zur Konfiguration der Zentrale (1) zu empfangen,
- eine softwarebasierte speicherprogrammierbare Steuerung (SPS) (7) mit einer Funktionslogik (8), die mittels Funktionsbausteinen (31, 32, 41, 42) konfigurierbar ist,
**gekennzeichnet durch**
- ein Botschaftssystem (9), das verschiedene Botschaftsbausteine innerhalb der SPS (7) umfasst, wobei das Botschaftssystem (9) Botschaftssenderbausteine (51) und Botschaftsempfängerbausteine (52) umfasst, wobei das Botschaftssystem als ein Beobachter-Muster, nämlich als ein sogenanntes "publish-subscribe"-Muster, konzipiert ist,
wobei das Botschaftssystem (9) dazu eingerichtet ist,
∘ mittels der Botschaftssenderbausteine (51), insbesondere in Abhängigkeit von SPS-Signalen, Botschaften mit Informationen über eine auszuführende Funktion der Zentrale (1, 1a, 1b) über Botschaftskanäle (60) zu versenden, und
∘ mittels der Botschaftsempfängerbausteine (52) von den Botschaftssenderbausteinen (51) über die Botschaftskanäle (60) versendete Botschaften zu empfangen und in Abhängigkeit von den empfangenen Botschaften SPS-Signale auszulösen, die insbesondere ausgebildet sind, um mindestens eine Steuerungsfunktion der Zentrale (1, 1a, 1b) auszuführen, vorzugsweise eine Steuerungsfunktion zu aktivieren oder zu deaktivieren.

2. Zentrale nach dem vorhergehenden Anspruch,
wobei die mindestens eine Steuerungsfunktion der Zentrale (1, 1a, 1b) umfasst:
- eine Alarmierungsfunktion der Zentrale (1, 1a, 1b), insbesondere ein Aktivieren oder Deaktivieren einer Alarmierungsfunktion der Zentrale (1, 1a, 1b), und/oder
- eine Auslösung eines Feuerwehrrufs, und/oder
- ein Aktivieren oder Deaktivieren einer Löschanlage, und/oder
- ein Aktivieren oder Deaktivieren von Brandschutzeinrichtungen, und/oder
- ein Abschalten oder Anschalten von Betriebsmitteln.

3. Zentrale nach einem der vorhergehenden Ansprüche,
wobei die versendeten Botschaften reguläre Ausdrücke, und vorzugsweise Wildcards, umfassen,
wobei die Botschaftsempfängerbausteine (52) die versendeten Botschaften empfangen und von den empfangenen Botschaften jeweils ausschließlich diejenigen empfangenen Botschaften verarbeiten, die reguläre Ausdrücke, und vorzugsweise Wildcards, umfassen, welche eine Zeichenkette aufweisen, die die jeweiligen Botschaftsempfängerbausteine anspricht, und/oder
wobei die softwarebasierte speicherprogrammierbare Steuerung (7) ferner Botschaftsempfänger und Botschaftssender aufweist, die nicht als Bausteine ausgebildet sind, wobei diese Botschaftsempfänger und Botschaftssender eingerichtet sind, Botschaften, die über die Botschaftskanäle, beispielsweise mittels Botschaftssenderbausteinen (51), versendet wurden, zu verarbeiten.

4. Zentrale nach einem der vorhergehenden Ansprüche,
wobei das Botschaftssystem (9) dazu eingerichtet ist, bei einem Empfang einer Botschaft mittels eines Botschaftsempfängerbausteins (52) die in der empfangenen Botschaft enthaltenen Informationen mit einer dem Botschaftsempfängerbaustein (52) zugewiesenen Information zu vergleichen und bei einer Übereinstimmung zwischen der in der empfangenen Botschaft enthaltenen Information und der dem Botschaftsempfängerbaustein (52) zugewiesenen Information SPS-Signale auszulösen, die insbesondere ausgebildet sind, um mindestens eine Steuerungsfunktion der Zentrale (1, 1a, 1b) auszuführen, vorzugsweise eine Steuerungsfunktion zu aktivieren oder zu deaktivieren.

5. Zentrale (1, 1a, 1b) nach einem der vorhergehenden Ansprüche, umfassend
- mehrere Alarmierungsmittel (10a), und
- eine Benutzerschnittstelle (2a),
wobei die Zentrale (1, 1a, 1b) ausgebildet ist, um bei einem Abschalten eines der Alarmierungsmittel (10a) über die Benutzerschnittstelle, eine Botschaft, umfassend eine Information über das Abschalten des Alarmierungsmittels (10a), über die Botschaftskanäle zu versenden.

6. Zentrale (1, 1a, 1b) nach einem der vorhergehenden Ansprüche,
wobei das Botschaftssystem (9) dazu eingerichtet ist, in Abhängigkeit von der in einer Botschaft enthaltenen Information eine weitere Botschaft über die Botschaftskanäle (60) zu versenden, und/oder bei Übereinstimmung von Botschaften neue Botschaften zu generieren und zu versenden, und/oder
wobei mindestens einer der Funktionsbausteine und/oder der Botschaftsbausteine ausgebildet ist, vorzugsweise mehrere der Funktionsbausteine und/oder der Botschaftsbausteine ausgebildet sind, um bei einem Startvorgang der speicherprogrammierbaren Steuerung eine Start-Botschaft zu versenden,
wobei die Start-Botschaft vorzugsweise eine Information über den Funktionsbaustein und/oder Botschaftsbaustein, der die Start-Botschaft versendet, umfasst.

7. Zentrale (1, 1a, 1b) nach einem der vorhergehenden Ansprüche,
wobei das Botschaftssystem ausgebildet ist, um
- in Abhängigkeit von einem zuvor definierten Ereignis eine Botschaft über die Botschaftskanäle des Botschaftssystems zu versenden, und/oder
- in Abhängigkeit von einer zuvor definierten empfangenen Botschaft eine Funktion auszuführen, und/oder
- die Botschaften, insbesondere jede Botschaft, an alle Botschaftsempfängerbausteine der Zentrale zu senden.

8. Zentrale (1, 1a, 1b) nach einem der vorhergehenden Ansprüche,
wobei die Botschaftssenderbausteine ausgebildet sind, um in Abhängigkeit von einem SPS-Signal der softwarebasierten speicherprogrammierbaren Steuerung eine Botschaft zu versenden, und/oder
wobei die Botschaftsempfängerbausteine ausgebildet sind, um in Abhängigkeit von einer empfangenen Botschaft ein SPS-Signal der softwarebasierten speicherprogrammierbaren Steuerung auszulösen, und/oder
wobei die Botschaften jeweils eine Adressierung und einen Nachrichteninhalt umfassen, wobei die Adressierung eine Kategorisierung, eine Identifikation und einen Status umfasst.

9. Zentrale (1, 1a, 1b) nach einem der vorhergehenden Ansprüche,
wobei die Botschaftsbausteine ausgewählt sind aus der folgenden Gruppe:
- ein Botschaftssenderbaustein zum Versenden einer Botschaft;
- ein Botschaftsempfängerbaustein zum Empfangen einer Botschaft;
- ein Oder-Baustein zum Empfangen verschiedener zuvor definierter Botschaften, wobei der Oder-Baustein ausgebildet ist, um beim Empfangen von einer der zuvor definierten Botschaften auf eine zuvor definierte Art zu reagieren;
- ein Und-Baustein zum Empfangen verschiedener zuvor definierter Botschaften, wobei der Und-Baustein ausgebildet ist, beim Empfangen von einer der zuvor definierten Botschaften diese in eine Liste einzutragen und wenn die Liste mit den zuvor definierten Botschaften übereinstimmt auf eine zuvor definierte Art zu reagieren;
- ein Mapper-Baustein, der ausgebildet ist, um beim Empfangen einer zuvor definierten Botschaft eine andere zuvor definierte Botschaft zu versenden;
- ein Memory-Baustein, der ausgebildet ist, um versendete Botschaften zu speichern und mittels Versenden der gespeicherten Botschaften eine zuvor eingestellte Konfiguration wiederherzustellen;
- ein Netzwerk-Baustein, insbesondere ausgebildet als Botschaftsempfängerbaustein und/oder als Botschaftssenderbaustein, wobei der Netzwerk-Baustein ausgebildet ist, Botschaften zwischen verschiedenen Zentralen, insbesondere zwischen einer Hauptzentrale und einer mit der Hauptzentrale verknüpften Unterzentrale, zu versenden und/oder zu empfangen,
- ein Inverter-Baustein zum Invertieren eines Nachrichteninhalts,
und/oder wobei die Kommunikationsschnittstelle dazu ausgebildet ist, Daten zur Konfiguration der Zentrale von einem Computerprogrammprodukt, insbesondere von einem Computerprogrammprodukt nach einem der Ansprüche 12-19, zu empfangen.

10. Zentralensystem, umfassend mehrere Zentralen (1, 1a, 1b) nach mindestens einem der vorhergehenden Ansprüche, wobei Botschaften zwischen den Zentralen (1, 1a, 1b) übertragbar sind, wobei insbesondere Botschaften, die von einem Botschaftssenderbaustein einer der Zentralen (1, 1a, 1b) versendet werden von einem Botschaftsempfängerbaustein einer anderen Zentrale (1, 1a, 1b) empfangbar sind,
wobei das Zentralensystem vorzugsweise eine Hauptzentrale (1) umfasst, die mit mehreren Unterzentralen (1a, 1b) verknüpft ist, wobei die Hauptzentrale (1) ausgebildet ist, um Botschaften an Botschaftsempfängerbausteine der Unterzentralen (1a, 1b) zu versenden und die Unterzentralen (1a, 1b) ausgebildet sind, um Botschaften an Botschaftsempfängerbausteine der Hauptzentrale (1) zu versenden.

11. Verfahren (900) zur Konfiguration einer Zentrale (1, 1a, 1b), insbesondere einer Brandmelder- und/oder Löschsteuerzentrale, vorzugsweise einer Zentrale (1, 1a, 1b) nach einem der Ansprüche 1-9, umfassend die Schritte:
- Bereitstellen (910) eines Konfigurationssystems zur Konfiguration einer Funktionslogik einer softwarebasierten speicherprogrammierbaren Steuerung (SPS) der Zentrale,
- Bereitstellen (920) von Funktionsbausteinen für die Funktionslogik der speicherprogrammierbaren Steuerung der Zentrale,
**gekennzeichnet durch**
- Bereitstellen (930) eines Botschaftssystems, das verschiedene Botschaftsbausteine innerhalb der SPS umfasst,
- wobei das Botschaftssystem Botschaftssenderbausteine und Botschaftsempfängerbausteine umfasst, wobei das Botschaftssystem als ein Beobachter-Muster, nämlich als ein sogenanntes "publish-subscribe"-Muster, konzipiert ist, wobei das Botschaftssystem dazu eingerichtet ist,
∘ mittels der Botschaftssenderbausteine, insbesondere in Abhängigkeit von SPS-Signalen, Botschaften mit Informationen über eine auszuführende Funktion der Zentrale (1, 1a, 1b) über Botschaftskanäle zu versenden, und
∘ mittels der Botschaftsempfängerbausteine von den Botschaftssenderbausteinen über die Botschaftskanäle versendete Botschaften zu empfangen und in Abhängigkeit von den empfangenen Botschaften SPS-Signale auszulösen, die insbesondere ausgebildet sind, um eine Steuerungsfunktion der Zentrale (1, 1a, 1b) auszuführen, vorzugsweise eine Steuerungsfunktion zu aktivieren oder zu deaktivieren,
- und Übertragen (940) von Daten (101) zur Konfiguration der Zentrale (1) über eine Kommunikationsschnittstelle an die Zentrale (1, 1a, 1b), wobei die Daten zur Konfiguration mittels der Funktionsbausteine, der Botschaftssenderbausteine und der Botschaftsempfängerbausteine definiert sind.

12. Computerprogrammprodukt (100) zur Konfiguration einer Zentrale (1, 1a, 1b), insbesondere einer Brandmelder- und/oder Löschsteuerzentrale, vorzugsweise einer Zentrale (1, 1a, 1b) nach einem der Ansprüche 1-9, das Computerprogrammprodukt umfassend
- ein Konfigurationssystem (110) zur Konfiguration einer Funktionslogik einer softwarebasierten speicherprogrammierbaren Steuerung (SPS) (7) der Zentrale (1, 1a, 1b),
wobei das Konfigurationssystem (110) dazu eingerichtet ist, Funktionsbausteine für die Funktionslogik der speicherprogrammierbaren Steuerung der Zentrale (1, 1a, 1b) bereitzustellen,
**gekennzeichnet durch**
- ein Botschaftssystem, das verschiedene Botschaftsbausteine umfasst,
- wobei das Botschaftssystem Botschaftssenderbausteine und Botschaftsempfängerbausteine umfasst, wobei das Botschaftssystem als ein Beobachter-Muster, nämlich als ein sogenanntes "publish-subscribe"-Muster, konzipiert ist,
wobei das Botschaftssystem dazu eingerichtet ist,
∘ mittels der Botschaftssenderbausteine, insbesondere in Abhängigkeit von SPS-Signalen, Botschaften mit Informationen über eine auszuführende Funktion der Zentrale über Botschaftskanäle zu versenden, und
∘ mittels der Botschaftsempfängerbausteine von den Botschaftssenderbausteinen über die Botschaftskanäle versendete Botschaften zu empfangen und in Abhängigkeit von den empfangenen Botschaften SPS-Signale auszulösen, die insbesondere ausgebildet sind, um eine Steuerungsfunktion der Zentrale (1, 1a, 1b) auszuführen, vorzugsweise eine Steuerungsfunktion zu aktivieren oder zu deaktivieren.

13. Computerprogrammprodukt nach dem vorhergehenden Anspruch,
wobei das Botschaftssystem dazu eingerichtet ist, in Abhängigkeit von der in einer Botschaft enthaltenen Information eine weitere Botschaft über die Botschaftskanäle zu versenden, und/oder bei Übereinstimmung von Botschaften neue Botschaften zu generieren und zu versenden, und/oder
wobei mindestens einer der Funktionsbausteine und/oder der Botschaftsbausteine, vorzugsweise mehrere der Funktionsbausteine und/oder der Botschaftsbausteine, ausgebildet sind, um bei einem Startvorgang der speicherprogrammierbaren Steuerung eine Start-Botschaft zu versenden,
wobei die Start-Botschaft vorzugsweise eine Information über den Funktionsbaustein und/oder der Botschaftsbaustein, der die Start-Botschaft versendet, umfasst.

14. Computerprogrammprodukt nach einem der vorhergehenden Ansprüche,
wobei das Botschaftssystem ausgebildet ist, um
- in Abhängigkeit von einem zuvor definierten Ereignis eine Botschaft über die Botschaftskanäle des Botschaftssystems zu versenden, und/oder
- in Abhängigkeit von einer zuvor definierten empfangenen Botschaft eine Funktion auszuführen, und/oder
- die Botschaften, insbesondere jede Botschaft, an alle Botschaftsempfängerbausteine der Zentrale zu senden.

15. Computerprogrammprodukt nach einem der vorhergehenden Ansprüche,
wobei die Botschaftssenderbausteine und/oder die Botschaftsempfängerbausteine jeweils mit den Funktionsbausteinen, insbesondere mit Eingängen und/oder Ausgängen der Funktionsbausteine, verknüpft sind, und/oder
wobei das Konfigurationssystem dazu eingerichtet ist, Funktionsbausteine hinzuzufügen und zu entfernen, und vorzugsweise Verschaltungen zwischen den Funktionsbausteinen herzustellen, und/oder
wobei das Botschaftssystem dazu eingerichtet ist, Botschaftssenderbausteine und Botschaftsempfängerbausteine hinzuzufügen und zu entfernen, und vorzugsweise Verschaltungen zwischen den Funktionsbausteinen herzustellen.

16. Computerprogrammprodukt nach einem der vorhergehenden Ansprüche,
wobei das Botschaftssystem dazu eingerichtet ist, Botschaftssenderbausteine bereitzustellen, wobei die Botschaftssenderbausteine vorzugsweise ausgebildet sind, um in Abhängigkeit von einem SPS-Signal der speicherprogrammierbaren Steuerung eine Botschaft zu versenden, und/oder
wobei die Botschaftsempfängerbausteine ausgebildet sind, um in Abhängigkeit von einer empfangenen Botschaft ein SPS-Signal der speicherprogrammierbaren Steuerung auszulösen.

17. Computerprogrammprodukt nach einem der vorhergehenden Ansprüche,
wobei Ausgänge eines Funktionsbausteins und/oder eines Botschaftsbausteins mit einer Botschaft vorinitialisiert sind, wobei vorzugsweise die vorinitialisierte Botschaft ausgebildet ist, eine Botschaft zu versenden, wenn der Funktionsbaustein und/oder der Botschaftsbaustein eingeschaltet und/oder ausgeschaltet wird, und/oder
wobei mindestens eine Botschaft eine Information über die Abschaltung eines Alarmierungsmittelausgangs umfasst, und/oder
wobei die Botschaften jeweils eine Adressierung und einen Nachrichteninhalt umfassen, wobei die Adressierung eine Kategorisierung, eine Identifikation und einen Status umfasst.

18. Computerprogrammprodukt nach einem der vorhergehenden Ansprüche,
wobei das Botschaftssystem eingerichtet ist, um verschiedene Botschaftsbausteine bereitzustellen, und vorzugsweise hinzuzufügen, wobei die Botschaftsbausteine ausgewählt sind aus der folgenden Gruppe:
- ein Botschaftssenderbaustein zum Versenden einer Botschaft;
- ein Botschaftsempfängerbaustein zum Empfangen einer Botschaft;
- ein Oder-Baustein zum Empfangen verschiedener zuvor definierter Botschaften, wobei der Oder-Baustein ausgebildet ist, um beim Empfangen von einer der zuvor definierten Botschaften auf eine zuvor definierte Art zu reagieren;
- ein Und-Baustein zum Empfangen verschiedener zuvor definierter Botschaften, wobei der Und-Baustein ausgebildet ist, beim Empfangen von einer der zuvor definierten Botschaften diese in eine Liste einzutragen und wenn die Liste mit den zuvor definierten Botschaften übereinstimmt auf eine zuvor definierte Art zu reagieren;
- ein Mapper-Baustein, der ausgebildet ist, um beim Empfangen einer zuvor definierten Botschaft eine andere zuvor definierte Botschaft zu versenden;
- ein Memory-Baustein, der ausgebildet ist, um versendete Botschaften zu speichern und mittels Versenden der gespeicherten Botschaften eine zuvor eingestellte Konfiguration wiederherzustellen;
- ein Netzwerk-Baustein, insbesondere ausgebildet als Botschaftsempfängerbaustein und/oder als Botschaftssenderbaustein, wobei der Netzwerk-Baustein ausgebildet ist, Botschaften zwischen verschiedenen Zentralen, insbesondere zwischen einer Hauptzentrale und einer mit der Hauptzentrale verknüpften Unterzentrale, zu versenden und/oder zu empfangen,
- ein Inverter-Baustein zum Invertieren eines Nachrichteninhalts.

19. Computerprogrammprodukt nach einem der vorhergehenden Ansprüche,
umfassend Befehle, die bei der Ausführung des Programms durch einen Computer diesen veranlassen, das Verfahren nach Anspruch 11 auszuführen.

20. Computerlesbares Medium, umfassend Befehle, die bei der Ausführung durch einen Computer diesen veranlassen, das Verfahren nach Anspruch 11 auszuführen.
